# EUROPÄISCHE PATENTSCHRIFT

(11) **EP 0 507 906 B1**
(45) Veröffentlichungstag und Bekanntmachung des Hinweises auf die Patenterteilung: **19.07.1995**
(21) Anmeldenummer: 91918203.0
(22) Anmeldetag: 22.10.1991
(51) Int. Cl.: E04G 1/20

(54) **MONTAGEGERÜST MIT FLASCHENZUG**
ERECTION SCAFFOLDING WITH LIFTING TACKLE
ECHAFAUDAGE DE MONTAGE A PALAN

(30) Priorität: 26.10.1990 DE 4034192
(43) Veröffentlichungstag der Anmeldung: 14.10.1992
(73) Patentinhaber: Weber, Umbert, Dr., D-65187 Wiesbaden (DE)
(72) Erfinder: PFEIFER, Johann, B., D-6530 Bingen-Sponsheim (DE)
(74) Vertreter: Popp, Eugen, Dr.
(86) Internationale Anmeldenummer: EP9102010
(87) Internationale Veröffentlichungsnummer: WO9208023

(56) Entgegenhaltungen:
- EP-A- 0 219 883
- DE-A- 1 434 505
- DE-A- 3 102 468
- DE-A- 3 443 023
- US-A- 2 420 903
- US-A- 4 000 789
- US-A- 4 293 054

## Beschreibung

Die Erfindung betrifft ein kastenförmiges Montagegerüst mit einer Hebebühne, die längs aufrecht auf einem Gestell angeordneter Stützen durch Hubmittel stufenlos höhenverstellbar ist, welche eine an der Hebebühne angeordnete Seilwickeleinrichtung zum synchronen Auf- und Abspulen von Hubseilen oder dgl. umfassen, wobei jeweils zwei Hubseile zu einem gemeinsamen Seil miteinander verbunden und über eine gemeinsame Seiltrommel geführt sind.

Ein derartiges Montagegerüst ist aus der EP-A-0 219 883 bekannt. Bei diesem Montagegerüst, das sich in der Praxis bereits außerordentlich gut bewährt hat, wird mit relativ geringem konstruktiven Aufwand eine hohe Stabilität in jeder Höhenlage der Hebebühne erreicht, wobei die Hebebühne mit dem Fahrgestell in jeder Höhenlage "starr" verbunden ist. Dieses bekannte Montagegerüst hat infolge der Verwendung einer Seilzugkonstruktion den zusätzlichen Vorteil einer leichten Bauausführung. Einen gewissen Aufwand erfordert hingegen die Höhenverstellung des Montagegerüstes, infolge der besonderen Seilführung, obschon durch deren erzieltem Flaschenzugeffekt diese bekannte Hebebühne schon mit relativ geringen Antriebsleistungen bei hohen Belastungen ausgesprochen leichtgängig höhenverstellt werden kann. Schließlich hat sich in der Praxis herausgestellt, daß der Transport dieses Montagegerüstes, beispielsweise bei Änderung des Einsatzortes, verhältnismäßig umständlich ist. Demnach sind das Gestell mit den daran angeordneten, für den Transport eingeklappten Stützen und der Hebebühne jedesmal auf die bzw. von der Ladeplattform eines Transporters oder dgl. zu verbringen, wobei ein Sichern des Montagegerüstes gegen ein Verrutschen während des Transportes durch zusätzliche, oftmals zeitintensive Maßnahmen unerläßlich ist.

Ausgehend von dem Montagegerüst nach der EP-A-0 219 883 B1 liegt der Erfindung die Aufgabe zugrunde, die bekannte Vorrichtung dahingehend weiterzubilden, daß unter Beibehaltung einer hohen Stabilität und leichten Bauausführung eine verbesserte Handhabung für die Höhenverstellung der Hebebühne sowie den Transport des Montagegerüstes insgesamt erreicht und gleichzeitig die Betriebs- und Funktionssicherheit erhöht wird.

Diese Aufgabe wird erfindungsgemäß durch die in den Ansprüchen, insbesondere in den Ansprüchen 1, 3, 7, 19, 22, 27, 31, 40, 45 und 56 angegebenen Merkmale gelöst.

Eine verbesserte Handhabung für die Höhenverstellung der Hebebühne läßt sich durch die kennzeichnenden Merkmale des Anspruchs 1 nach der Erfindung erreichen, wobei die Bedeutung dieses Vorschlags in der beschriebenen Seilführung der einzelnen Hubseile liegt. Durch die erfindungsgemäße Mehrfach-Umlenkung der einzelnen Hubseile an jeder Stütze wird ein Flaschenzugeffekt erhalten, wodurch sich die Höhenlage der Hebebühne selbst bei hoher Belastung leicht verändern läßt. Dies umso mehr, als bei der erfindungsgemäßen Konstruktion insgesamt drei Seilabschnitte eines jeden Hubseils nach oben und zwei Seilabschnitte nach unten ziehen. Hierdurch läßt sich eine gleichmäßige Kraftverteilung auf jede einzelne Stütze und somit eine günstige Krafteinleitung insgesamt erreichen. Die flächendiagonal verlaufenden Hubseile entsprechend der Maßnahme nach Anspruch 2 bilden für das Montagegerüst eine zusätzliche Stabilisierung und verhindern gleichzeitig den Zutritt in das Montagegerüst unter die Hebebühne.

Die Maßnahmen nach den Ansprüchen 3 bis 18 führen zu einer Seiltrommel für das erfindungsgemäße Montagegerüst, und zwar auch unabhängig von den Maßnahmen nach den Ansprüchen 1 und 2, die besonders effizient und vor allem funktionssicher arbeitet. Erfindungsgemäß ist die Seiltrommel etwa parallel zu den Quer- oder Längsseiten des Montagegerüstes angeordnet und mit zwei Walzenkörpern ausgestattet, die über eine durchgehende Welle antreibbar sind und jeweils zwei zu einem gemeinsamen Seil miteinander verbundene Hubseile aufnehmen. Dadurch wird eine synchrone und gleichförmige Auf- und Abwicklung der Hubseile über den gesamten Bereich der Höhenverstellung der Hebebühne erreicht. Die Anordnung eines Antriebs zwischen den beiden Walzenkörpern der Seiltrommel nach den Merkmalen des Anspruchs 6 hat den Vorteil einer direkten, zudem gleichmäßigen Krafteinleitung, die letztendlich eine verbesserte Antriebsleistung zur Folge hat. Von großer Bedeutung für eine funktionssichere Auf- und Abwicklung der Hubseile an der Seiltrommel bzw. an deren beiden Walzenkörpern sind weiterhin die Maßnahmen nach den Ansprüchen 7 bis 19. Einerseits ist jeder Walzenkörper am Außenumfang mit Aufnahmerillen für die Hubseilwicklungen versehen, so daß die Hubseile bzw. die jeweils aus zwei Hubseilen miteinander verbundenen Seile geordnet und unverschieblich vom entsprechenden Walzenkörper aufgenommen werden. Andererseits ist jeder Walzenkörper von einer axial bewegbaren Andruckschale für die Hubseile umgeben, so daß ein Herausspringen oder dgl. einzelner Hubseilwicklungen aus den entsprechenden Aufnahmerillen der Walzenkörper verhindert wird. Selbst für den Fall, daß die Hubseile überhaupt nicht belastet sind, wie beispielsweise während des Transportes des Montagegerüstes, verbleiben die Hubseile sicher in den Aufnahmerillen der Walzenkörper. Konstruktive Details hinsichtlich des erfindungsgemäßen Führungselementes, das eine axiale Mitbewegung der Andruckschale in Abhängigkeit der Drehstellung der Seiltrommel bzw. des entsprechenden Walzenkörpers bewirkt, sind in den Ansprüchen 8 bis 12 beschrieben. Konstruktive Ausgestaltungen bezüglich der erfindungsgemäßen Andruckelemente der jeweiligen Andruckschale, die ständig einen Radialdruck in Richtung der Walzenkörper auf die Hubseile, vorzugsweise im Bereich der ersten Hubseilwicklung, ausüben und gleichzeitig mit diesen infolge der durch das Führungselement aufgezwungenen axialen Bewegung der jeweiligen Andruckschale nahezu reibungslos axial hin- bzw. herbewegt werden, sind in den Ansprüchen 13 bis 17 beschrieben. Für eine vereinfachte Handhabung bei Montage oder Wartung ist die Andruckschale gemäß Anspruch 18 jeweils längsgeteilt ausgestaltet.

Die erfindungsgemäße Ausbildung der Stützen als Mehrkantprofile, insbesondere als Vierkant-Profilrohre, gemäß den Ansprüchen 19 und 20 ist für die Stabilität des Montagegerüstes insgesamt von nicht unbeachtlicher Bedeutung, da mögliche Eigentorsionen der Stützen, die bei hohen Belastungen und angehobener Hebebühne zu geringen Verwindungen und damit Instabilität führen können, weitgehend unterdrückt werden. Anstelle von Mehrkant-Profilrohren können als Stützen ebensogut auch hinsichtlich der Torsions- und Knicksteifigkeit gleichwertige Stangenprofile, wie z.B. I-Profilstangen oder dgl., eingesetzt werden.

Die erfindungsgemäße Anpassung der Durchmesser der Umlenkrollen an die Baubreite der Stützen entsprechend dem Merkmal des Anspruchs 21 hat den Vorteil, daß die Hubseile in unmittelbarer Nähe zu den Stützen geführt werden, ohne diese direkt zu berühren. Hierdurch wird eine ausgesprochen kompakte Konstruktion von Stütze mit zugehörigem Hubseil unter weitgehender Vermeidung von zusätzlich auf die jeweilige Stütze einwirkenden Torsionskräften oder Kraftmomenten erreicht. Eine besonders günstige Verteilung der Kräfte, die einerseits durch das Eigengewicht der Hebebühne und andererseits durch weitere Gewichtsbelastungen aufgrund von auf- bzw. abzusenkendem Personal und Hilfsgerät oder dgl. hervorgerufen werden, innerhalb des Montagegerüstes auf die einzelnen Stützen läßt sich darüber hinaus durch die erfindungsgemäße Anordnung der einzelnen Umlenkrollen zueinander sowie dieser an den einzelnen Bauelementen des gesamten Montagegerüstes entsprechend den Maßnahmen der Ansprüche 22 bis 26 erzielen. Von besonderer Bedeutung für ein derartig ausgewogenes Kräftegleichgewicht innerhalb des erfindungsgemäßen Montagegerüstes ist die ihrerseitige Drehlagerung der Drehachse von der sechsten Umlenkrolle, da hierdurch die flächendiagonal verlaufenden Seilabschnitte der Hubseile an die jeweilige Höhenverstellung der Hebebühne angepaßt werden können. Insgesamt wirken bei der Konstruktion nach der Erfindung immer drei über Eck benachbarte Stützen des Montagegerüstes zusammen, die wiederum mit den hierzu jeweils benachbarten ebenfalls drei über Eck miteinander zusammenwirkenden Stützen des Montagegerüstes in Eingriff stehen, usw. Auftretende Kräfte bzw. Kraftmomente werden infolgedessen nicht von einer einzelnen Stütze, sondern vielmehr von allen vier Stützen des Montagegerüstes in Zusammenwirkung gemeinsam aufgefangen. Auf diese Weise läßt sich zum einen die Stabilität des Montagegerüstes in sich noch weiter erhöhen und zum anderen der Aufwand bei der Handhabbarkeit dieses Montagegerüstes während der Höhenverstellung wesentlich vermindern.

Durch die Maßnahmen der Ansprüche 27 bis 30 werden mit konstruktiv geringem Aufwand sowohl die Führungsgenauigkeit als auch die Leichtgängigkeit der Hebebühne bei deren Verschiebung entlang der jeweiligen Stütze noch weiter verbessert. Da zudem durch diese Ausbildung ein Verkanten der Hebebühne an einer oder mehreren der Stützen von vornherein ausgeschlossen ist, ist deren Höhenverstellung insgesamt auch bei einseitiger Belastung ausgesprochen leichtgängig.

Des weiteren wird die Betriebssicherheit des erfindungsgemäßen Montagegerüstes dadurch erhöht, daß die Hebebühne mit Bremsvorrichtungen entsprechend der Merkmale nach den Ansprüchen 31 bis 39, und zwar auch unabhängig von den Maßnahmen nach den vorhergehenden Ansprüchen, versehen ist. Da im Rahmen der Erfindung jeder Stütze eine Bremsvorrichtung zugeordnet ist, die beim Reißen des entsprechenden Hubseiles selbsttätig und umgehend auslöst, kann die Hebebühne zu jedem Zeitpunkt auf der aktuellen Höhe gehalten werden. Durch die konstruktiven Details nach der Erfindung, insbesondere durch die Kopplung der federbelasteten Bremsbacken mit dem über die sog. erste Umlenkrolle geführten Hubseil, ist gewährleistet, daß die Bremsbacken beim Reißen des Hubseiles, d.h. beim Wegfall der Seilspannung, durch die entgegenwirkende Federkraft und nicht zuletzt durch das Eigengewicht der Hebebühne zuverlässig mit der jeweiligen Stütze in Eingriff kommen.

In alternativer Ausgestaltung zu den in der EP-A-0 219 883 B1 vorgeschlagenen Stützen, die am Gestell angelenkt sind und zu Transportzwecken etwa in die Ebene desselben geklappt werden können, ist das Gestell gemäß den Merkmalen nach den Ansprüchen 56 bis 64 mit Stützenabschnitten versehen, deren obere Enden jeweils mit dem unteren Ende einer jeden Stütze über ein Klappgelenk oder dgl. verbunden sind. Dabei kann jede am entsprechenden Stützenabschnitt klappbar angelenkte Stütze in ihrer Funktionsstellung in Verlängerung des Stützenabschnittes spielfrei arretiert und ebenso einfach wie auch schnell nach Lösen der Arretierung zu Transportzwecken in die Ebene des Gestells umgeklappt werden. Von großer Bedeutung für ein funktionssicheres Montagegerüst sind die konstruktiven Maßnahmen für das erfindungsgemäße Klappgelenk, durch das eine spielfreie Arretierung der jeweiligen Stütze an dem zugeordneten Stützenabschnitt gewährleistet ist. Dies führt nicht zuletzt zu einer erhöhten Sicherheit für das sich auf der Hebebühne des Montagegerüstes bewegende Personal, insbesondere während Vertikalbewegungen der Hebebühne, aber auch in deren angehobener Stellung. Darüber hinaus sind die Stützen nach der Erfindung gemäß einer weiteren alternativen Ausgestaltung in rohrartige Aufnahmevorrichtungen des Gestells entsprechend den Maßnahmen nach den Ansprüchen 40 bis 44 einsteckbar und zu Transportzwecken aus diesen wiederum herausnehmbar ausgebildet. Vorrichtungstechnisch ist hierbei der erfindungsgemäße Mechanismus zum Lösen des Preßsitzes zwischen der jeweiligen Stütze und rohrartigen Aufnahmevorrichtung von besonderem Interesse. Durch den vorgesehenen Exzenter wird nämlich bei dessen Verdrehen mittels eines Demontagehebels die jeweilige Stütze mit ihrem konisch zulaufenden Ende aus der rohrartigen Aufnahmevorrichtung bzw. aus dem Mast-Köcher einfach und schnell herausgedrückt. Auf diese Weise läßt sich das erfindungsgemäße Montagegerüst sowohl ohne Schwierigkeiten aufbauen als auch bequem zu einer kompakten Transporteinheit wiederum abbauen.

Schließlich liegt es noch im Rahmen der Erfindung entsprechend den Merkmalen der Ansprüche 45 bis 55, und zwar auch unabhängig von den Maßnahmen nach den vorhergehenden Ansprüchen, das erfindungsgemäße Montagegerüst schnell und ohne jeglichen größeren Umrüstaufwand zu einem Einachs-Hänger auszubilden bzw. umzufunktionieren. Der Transport des erfindungsgemäßen Montagegerüstes von einem zu dem nachfolgenden Einsatzort wird erheblich vereinfacht, da ein zusätzliches Auf- bzw. Abladen sowie ein in der Regel viel Zeit in Anspruch nehmendes Sichern des Montagegerüstes auf der Ladeplattform eines Transportfahrzeuges oder dgl. gegen Verrutschen entfallen. Dementsprechend kann ein vorzugsweise Einachs-Hängerfahrwerk unter das Montagegerüst gefahren und mit diesem durch erfindungsgemäße Arretierungen unverlierbar gekoppelt werden. Zusätzlich sind nach der Erfindung Stützfüße in den Eckbereichen des Gestells vorgesehen, die wenigstens über die maximalen Höhen- und Breitenabmessungen des Einachs-Hängerfahrwerks hinaus nach unten verlängerbar und seitlich von dem Gestell herausbewegbar ausgestaltet sind. Darüber hinaus sind die Stützfüße jeweils mit einem eigenen Laufrad versehen, so daß das erfindungsgemäße Montagegerüst selbst nach Entfernung des Einachs-Hängerfahrwerks verfahrbar bleibt. Nicht zuletzt infolge der hieraus resultierenden verbesserten Handhabung ist das erfindungsgemäße Montagegerüst universell einsetzbar.

Weitere Merkmale, Vorteile und Einzelheiten der Erfindung ergeben sich aus der nachfolgenden Beschreibung einiger bevorzugter Ausführungsformen der Erfindung sowie anhand der Zeichnung. Hierbei zeigen:
- Fig. 1 - 3: eine Seiten-, Rück- und Unteransicht einer Ausführungsform eines erfindungsgemäß ausgebildeten Montagegerüstes in eingefahrenem Zustand;
- Fig. 4 u. 5: eine Seiten- und Rückansicht einer weiteren Ausführungsform eines erfindungsgemäß ausgebildeten Montagegerüstes in ausgefahrenem Zustand in verkleinerter Darstellung;
- Fig. 6: eine perspektivische, teilweise abgebrochene schematische Ansicht des Montagegerüstes mit einer erfindungsgemäßen Seilführung eines einzelnen Hubseiles;
- Fig. 7 u. 8: eine Unter- und Seitenansicht einer erfindungsgemäß ausgebildeten Hebebühne des Montagegerüstes nach Fig. 1 in vergrößerter Darstellung;
- Fig. 9: eine Vergrößerung des Eckbereiches einer erfindungsgemäß ausgebildeten Hebebühne entsprechend Ausschnitt IX in Fig. 7;
- Fig. 10: einen teilweisen mittleren Längsschnitt durch eine erfindungsgemäß ausgebildete Seiltrommel im Bereich eines Walzenkörpers gemäß Linie X-X in Fig. 7 in vergrößerter Darstellung;
- Fig. 11: einen teilweisen Querschnitt durch eine erfindungsgemäß ausgebildete Seiltrommel im Bereich eines Walzenkörpers gemäß Linie XI-XI in Fig. 10;
- Fig. 12: eine Seitenansicht eines erfindungsgemäß ausgebildeten Führungselementes nach Fig. 10 in vergrößerter Darstellung;
- Fig. 13: einen mittleren Längsschnitt durch eine erfindungsgemäß ausgebildete Stütze im Eckbereich der Hebebühne des Montagegerüstes gemäß Linie XIII-XIII in Fig. 9 in vergrößerter Darstellung;
- Fig. 14: einen teilweisen Querschnitt durch eine erfindungsgemäß ausgebildete Stütze gemäß Linie XIV-XIV in Fig. 13;
- Fig. 15: einen Querschnitt durch eine erfindungsgemäß ausgebildete Stütze gemäß Linie XV-XV in Fig. 13;
- Fig. 16 + 17: eine Seiten- und Oberansicht eines erfindungsgemäß ausgebildeten Gestells des Montagegerüstes nach Fig. 1 in vergrößerter Darstellung;
- Fig. 18: einen teilweisen mittleren Längsschnitt durch eine erfindungsgemäß ausgebildete und in eine Aufnahmevorrichtung eingesteckte Stütze im Eckbereich des Gestells des Montagegerüstes gemäß Linie XVIII-XVIII in Fig. 17 in vergrößerter Darstellung;
- Fig. 19: eine schematische Draufsicht auf eine erfindungsgemäß ausgebildete Stütze gemäß Linie XIX-XIX in Fig. 18;
- Fig. 20 + 21: eine schematische Seiten- und Unteransicht eines erfindungsgemäß ausgebildeten Einachs-Hängerfahrwerks gemäß Fig. 1;
- Fig. 22: einen mittleren Längsschnitt durch eine erfindungsgemäß ausgebildete Rastvorrichtung entsprechend Ausschnitt XXII in Fig. 20 in vergrößerter Darstellung zusammen mit einem arretierten Gestell des Montagegerüstes;
- Fig. 23: eine Oberansicht auf eine erfindungsgemäß ausgebildete Gelenkgabel;
- Fig. 24: einen Mittellängsschnitt durch eine erfindungsgemäß ausgebildete Gelenkgabel gemäß Linie XXIV-XXIV in Fig. 23;
- Fig. 25: eine Oberansicht auf einen erfindungsgemäß ausgebildeten Gelenkzapfen; und
- Fig. 26: einen Mittellängsschnitt durch einen erfindungsgemäß ausgebildeten Gelenkzapfen gemäß Linie XXVI-XXVI in Fig. 25.

Das in den Fig. 1 bis 5 dargestellte Montagegerüst umfaßt ein im Grundriß rechteckförmiges Gestell 1 und eine gleiche Form aufweisende Hebebühne 2 mit einer Plattform 3. Die Hebebühne 2 ist zusammen mit der Plattform 3 entlang aufrecht auf dem Gestell 1 und in den Eckbereichen 4 angeordneter Stützen 5 durch Hubmittel stufenlos höhenverstellbar, d.h. beliebig heb- und absenkbar. Die Plattform 3 ist von einem Geländer 6 umgeben, welches beispielsweise durch eine Steckverbindung mit der Hebebühne 2 verbunden ist, wobei dessen Ausbildung unterschiedlichster Art sein kann (vgl. Fig. 1, 2; 4, 5). Zur Abstützung des Montagegerüstes auf der Bodenoberfläche sind weiterhin an dem Gestell 1 jeweils in den Eckbereichen 4 Stützfüße 7 angeordnet, die mittels Feststellspindeln 8 herkömmlicher Bauweise verlängerbar sind. Zum Transport des Montagegerüstes ist schließlich ein Einachs-Hängerfahrwerk 9 vorgesehen, das ggf. unter das Gestell 1 des Montagegerüstes gefahren und anschließend mit diesem lösbar verbunden wird und umgekehrt. Die Hubmittel weisen eine an der Hebebühne 2 angeordnete Seilwickeleinrichtung zum synchronen Auf- und Abspulen von Hubseilen 10 auf, wobei jedes Hubseil 10 entsprechend den Fig. 4 und 5 an einer Querseite 11 sowie an einer Längsseite 12 des Montagegerüstes mit jeweils einem weiteren Hubseil flächendiagonal kreuzt.

Die Stützfüße 7 nach den Fig. 1 und 4 in den Eckbereichen 4 des Gestells 1 sind wenigstens über die maximalen Höhen- bzw. Breitenabmessungen des Einachs-Hängerfahrwerks 9 hinaus verlängerbar bzw. seitlich von dem Gestell 1 herausbewegbar ausgestaltet. Während die Verlängerung der Stützfüße 7 in vertikaler Richtung durch ein Ausfahren der Feststellspindeln 8 erfolgt, wird eine Verschiebung der Stützfüße 7 in horizontaler Richtung aus der Ebene der Längsseiten 12 des Montagegerüstes beispielsweise durch rohrartige, mit jedem Stützfuß 7 starr verbundene Trägerteile (nicht dargestellt) erreicht. Diese Trägerteile sind längsverschieblich in entsprechenden Aufnahmeteilen 13 (vgl. Fig.16 u. 22) aufgenommen, welche jeweils an dem Querseiten 11 des Gestells 1 oberhalb dessen Unterseite 14 angeordnet sind, so daß diese Aufnahmeteile 13 über die Unterseite 14 des Gestells 1 nicht hinausragen und somit das Unterfahren des Gestells 1 durch das Einachs-Hängerfahrwerk 9 auch nicht beeinflussen bzw. behindern.

Wie aus den Fig. 1 und 4 ebenfalls ersichtlich, sind die Stützfüße 7 jeweils vom Gestell 1 nach außen hin in Vertikalrichtung schräg angestellt. Eine solche Schräglage der Stützfüße 7 gewährleistet eine spielfreie Abstützung des Montagegerüstes insgesamt, vor allem auf einer unebenen Bodenoberfläche. Des weiteren sind die Stützfüße 7 jeweils mit einem Laufrad 15 versehen, so daß das Montagegerüst an sich nach Entfernung des Einachs-Hängerfahrwerks 9 verfahrbar bleibt. Um das Montagegerüst jedoch nach Entfernung des Einachs-Hängerfahrwerks 9 gegen ein Rollen sichern zu können, sind die Stützfüße 7 bzw. die Feststellspindeln 8 jeweils wenigstens bis zu einem bodenfreien Abheben jedes Laufrades 15 einzeln verlängerbar. Darüber hinaus sind die Laufräder 15 an den entsprechenden Stützfüßen 7 derart angeordnet, daß die Laufräder während des Unterfahrens des Montagegerüstes durch das Einachs-Hängerfahrwerk 9 mit dem Boden in Berührung stehen. Auf diese Weise lassen sich leicht Positionierkorrekturen zwischen dem Einachs-Hängerfahrwerk 9 und dem Montagegerüst aufgrund dessen Verfahrbarkeit auch während des Kopplungsvorganges ohne Schwierigkeit vornehmen.

Gemäß Fig. 6 sind jeweils zwei Hubseile 10 zu einem gemeinsamen Seil 16 miteinander verbunden und über eine gemeinsame Seiltrommel 17 geführt. Im einzelnen ergibt sich die Seilführung für jedes Hubseil 10 aus der Fig. 6. Danach verläuft jedes Hubseil 10 jeweils ausgehend von der Seiltrommel 17 über eine erste, an der Hebebühne 2 angeordnete Umlenkrolle 18, über eine zweite, am oberen Ende 19 der zugeordneten Stütze 5 angeordnete Umlenkrolle 20 und von dort über eine dritte wiederum an der Hebebühne 2 angeordnete Umlenkrolle 21. Von dieser dritten Umlenkrolle 21 wird jedes Hubseil 10 über eine vierte, ebenfalls am oberen Ende 19 der zugeordneten Stütze 5 angeordnete Umlenkrolle 22 und anschließend über eine fünfte, am unteren Ende 23 der zugeordneten Stütze 5 oder am Gestell 1 angeordnete Umlenkrolle 24 geleitet. Von dieser fünften Umlenkrolle 24 verlaufen die Hubseile 10 jeweils flächendiagonal an der Querseite 11 das Montagegerüst entlang zu einer sechsten, an der Hebebühne 2 im Bereich der benachbarten Stütze 5' angeordnete Umlenkrolle 25. Von der Umlenkrolle 25 wird jedes Hubseil schließlich flächendiagonal an der Längsseite 12 das Montagegerüst entlang zur Anlenkung jeden Hubseiles 10 am unteren Ende 23 der zu der Stütze 5' benachbarten Stütze 5'' oder im dortigen Bereich direkt am Gestell 1 geführt. Die Seilführung des der Stütze 5'' zugeordneten Hubseiles 10 stimmt mit der zuvor beschriebenen Seilführung überein. Die Seilführung der übrigen beiden Hubseile 10, die der Stütze 5' bzw. der in Fig. 6 nicht dargestellten 4. Stütze 5 zugeordnet sind, entspricht ebenfalls der zuvor beschriebenen Seilführung, die allerdings seitenverkehrt ist.

Die Stützen 5, 5', 5'' sind als Mehrkantprofile, insbesondere Vierkant-Rohrprofile, ausgebildet, wobei die Vierkant-Rohrprofile vorzugsweise quadratischer Form sind. Die Breite der Seitenwände der Stützen 5, 5', 5'' entspricht in etwa dem Durchmesser der Umlenkrollen 18, 20, 21, 22, 24, 25, so daß die Hubseile 10 zwar in unmittelbarer Nähe zu den Stützen 5 geführt sind, diese allerdings nicht berühren. Dies hat auch den Vorteil, daß die Umlenkrollen 18, 20, 21, 22, 24, 25 an zueinander verschiedenen Seitenwänden 27 der Stützen 5 angeordnet sein können. Die erste, zweite und vierte Umlenkrolle 18, 20, 22, sind jeweils von einer etwa parallel zu den Querseiten 11 des Montagegerüstes verlaufenden Achse drehbar aufgenommen. Zudem sind die zweite und vierte Umlenkrolle 20, 22 am oberen Ende 19 der zugeordneten Stütze 5, jedoch an gegenüberliegenden Seitenwänden 27 der Stützen 5 angeordnet. Weiterhin sind die dritte und fünfte Umlenkrolle 21, 24 jeweils von einer etwa parallel zu den Längsseiten 12 des Montagegerüstes verlaufenden Achse drehbar aufgenommen. Hierbei ist die fünfte Umlenkrolle 24 am unteren Ende 23 der zugeordneten Stütze 5 an einer der dritten Umlenkrolle 21 abgewandten Seitenwand 27 der Stütze 5 angeordnet.

Nach Fig. 7 ist die Drehachse 28 der sechsten Umlenkrolle 25 ihrerseits drehbar gelagert. Hierdurch wird eine entsprechende Anpassung der flächendiagonal verlaufenden Seilabschnitte der Hubseile 10 an die jeweilige Höhenverstellung der Hebebühne 2 erreicht. So ist die Drehachse 28 der sechsten Umlenkrolle 25 von einem mit der Hebebühne 2 drehbar verbundenen, U-förmigen Träger 29 aufgenommen. An den beiden Längsschenkeln 30 des U-förmigen Trägers 29 ist die Drehachse 28 der sechsten Umlenkrolle 25 endseitig gelagert. Der die beiden Längsschenkel 30 des U-förmigen Trägers 29 verbindende Querschenkel 31 des U-förmigen Trägers 29 ist mit einer etwa senkrecht abstehenden Achse 32 fest verbunden, die wiederum an der Hebebühne 2 drehbar angebracht ist.

In den Fig. 7 und 8 ist die Hebebühne 2 des Montagegerüstes mit der begehbaren Plattform 3 dargestellt. Die Plattform besteht aus einzelnen miteinander beispielsweise durch Verschweißung verbundenen Platten 33 aus Aluminium oder dgl., deren Oberfläche vorzugsweise noch zusätzlich profiliert ist. Unterhalb der Plattform 3 ist eine Seiltrommel 17 an der Hebebühne angeordnet, die etwa parallel zu den Querseiten 11 des Montagegerüstes verläuft und jeweils an den inneren Längsseiten 12 des Montagegerüstes drehbar gelagert ist. Die Seiltrommel 17 besteht aus zwei einzelnen Walzenkörpern 34, die jeweils ein zwei Hubseile 10 miteinander verbindendes Seil 16 aufnehmen. Die beiden Walzenkörper 34 werden hierbei über eine gemeinsame Welle 35 synchron angetrieben. Als Betätigungsorgan für den Antrieb der Seiltrommel 17 ist ein Motor 36, beispielsweise ein Elektromotor, vorgesehen, der aus Leistungsgründen vorzugsweise zwischen den zueinander weisenden Stirnseiten 37 der beiden Walzenkörper 34 angeordnet ist. Alternativ hierzu kann ebenso gut eine von Hand betätigbare Kurbel, die dann ebenfalls an der Hebebühne 2 angeordnet ist, vorgesehen sein.

Der in den Fig. 10 und 11 dargestellte eine Walzenkörper 34 der Seiltrommel 17 ist am Außenumfang 38 mit Aufnahmerillen 39 für die Wicklungen der Hubseile 10 versehen. Gleichzeitig ist der Walzenkörper 34 mit einer axial mitbewegbaren Andruckschale 40, durch welche die Wicklungen der Hubseile 10 unverlierbar gehalten sind, umgeben. Die Ausführungsform der Andruckschale 40 nach den Fig. 10 und 11 ist längsgeteilt ausgebildet, wobei die beiden Teilschalen 41 und 42 über eine Flansch-Schraubenverbindung 43 miteinander lösbar verbunden sind. Diese Ausführungsform hat den Vorteil einer wesentlich vereinfachten Montage wie auch Wartung der Andruckschale 40.

Die Andruckschale 40 weist an ihrem Innenumfang 44 wenigstens ein Führungselement 45 auf, das zur axialen Mitbewegung der Andruckschale 40 mit dem Außenumfang 38 des jeweiligen Walzenkörpers 34 in Kontakt steht. Insbesondere ragt das Führungselement 45 in wenigstens eine Aufnahmerille 39 des Walzenkörpers 34 hinein. Entsprechend Fig. 12 ist das Führungselement 45 als Führungsdraht 46 ausgebildet. Der Führungsdraht 46 weist einerseits einen mittleren, kreisbogenartigen und in eine Aufnahmerille 39 teilweise hineinragenden Schenkel 47 auf. Andererseits besteht der Führungsdraht 46 aus zwei endseitigen und entgegen der Krümmung des einen Schenkels 47 weisenden Schenkeln 48. Die beiden Schenkel 48 sind zur Befestigung am Innenumfang 44 der Andruckschale 40 vorgesehen, die in entsprechende Bohrungen vorzugsweise unter Vorspannung eingesteckt werden. Damit der Führungsdraht 46 bzw. dessen Schenkel 47 sicher in der Aufnahmerille 39 des Walzenkörpers 34 formschlüssig anliegt, entspricht dessen Durchmesser etwa demjenigen der Hubseile 10 bzw. auch ungefähr dem Durchmesser der Aufnahmerillen 39. Zur formschlüssigen Aufnahme des Führungsdrahtes 46 ist weiterhin der Krümmungsradius von dessen Schenkel 47 etwa demjenigen des Außenumfanges 38 des Walzenkörpers 34 angepaßt. In der Praxis hat es sich als günstig erwiesen, den Kreisbogen des einen Schenkels 47 des Führungsdrahtes 46 mit etwa 90° zu bemessen, da infolgedessen zum einen die Reibung des Führungsdrahtes 46 in der Aufnahmerille 39 verhältnismäßig kleingehalten wird und zum anderen eine sichere axiale Mitnahme der Andruckschale 40 gewährleistet ist.

Weiterhin zeigt Fig. 10, daß die Andruckschale 40 an deren Innenumfang 44 mit insgesamt 4 Andruckelementen 49 versehen ist. Die Andruckelemente 49 stehen mit den beiden Hubseilen 10 im Bereich jeweils der ersten Hubseilwicklung linien- oder punktförmig - wie hier - in Berührung. Die beiden Hubseile 10 sind auf diese Weise jeweils in der entsprechenden Aufnahmerille 39 des Walzenkörpers 34 unverlierbar gehalten. Vorzugsweise sind als Andruckelemente 49 Wälzlager 50 vorgesehen, deren Drehachsen 51 im wesentlichen parallel zur Welle 35 der Seiltrommel 17 liegen. Deren äußere Lagerschalen 52 liegen hierbei punktförmig an den beiden Hubseilen 10 im Bereich der ersten Hubseilwicklung auf. Vorzugsweise sind zwei der vier Wälzlager 50 unmittelbar im Bereich des ersten Berührungspunktes 53 von jeweiligem Hubseil 10 und Aufnahmerille 39 des Walzenkörpers 34 angeordnet (vgl. insbesondere Fig. 11). Von den vier Wälzlagern 50 sind jeweils zwei Wälzlager 50 - hier jeweils das obere zu dem unteren - sowohl in Umfangs- als auch in Achsrichtung der Andruckschale 40 zueinander versetzt angeordnet. Dementsprechend sind die beiden, d.h. jeweils das obere zu dem unteren Wälzlager 50 einerseits um etwa 180° auf dem Umfang der Andruckschale 40 und andererseits entsprechend der Steigung der Aufnahmerillen 39 um etwa einen halben Wicklungsgang der Hubseile 10 in axialer Richtung der Andruckschale 40 zueinander versetzt angeordnet. Um den Reibungswiderstand bei gleichzeitig großer Andruckkraft möglichst gering zu halten, sind die Andruckelemente 49 bei der vorliegenden Ausführungsform der Andruckschale als Radialkugellager ausgebildet. Ebenso ist es jedoch denkbar, statt jeweils der beiden, d.h. hier des oberen zu dem unteren, Wälzlagern 50 lediglich ein einziges Wälzlager an der Andruckschale 40 anzubringen, dessen innere Lagerschalen sodann das Hubseil 10 jeweils in die dazugehörige Aufnahmerille 39 drücken. Schließlich ist es genausogut möglich, die Andruckelemente 49 als am Innenumfang 44 der Andruckschale 40 herausragende, an die Steigung der Aufnahmerille 39 angepaßte Rippen oder dgl. auszubilden.

Wie in den Fig. 13 und 15 dargestellt, ist die Hebebühne 2 in den Eckbereichen 4 mit Führungshülsen 54 versehen, die jeweils eine Stütze 5 längsverschiebbar umschließen. In jeder Führungshülse 54 sind zur Verminderung des Reibungswiderstandes bei der Höhenverstellung der Hebebühne zwei wenigstens zwei gegenüberliegenden Seitenwänden 27 der Stütze 5 zugeordnete Führungsrollen 55 drehbar gelagert. Die Führungsrollen 55, deren Länge im wesentlichen der Breite der Seitenwände 27 der Stützen entspricht, sind im dem Gestell 1 zugewandten Bereich der Führungshülsen 54 angebracht, wobei deren Drehachsen 56 etwa parallel zu den Querseiten 11 des Montagegerüstes verlaufen. Zur Vereinfachung der Konstruktion sind die Führungshülsen 54 gemäß der Fig. 15 Teil der Hebebühne 2, da in die Längsseiten 12 der Hebebühne 2 beispielsweise die Drehachsen 56 der Führungsrollen 55 eingelassen sind.

Darüber hinaus ist die Hebebühne 2 mit Bremsvorrichtungen 57, wie in den Fig. 13 und 14 gezeigt, versehen. Diese sind jeweils einer Stütze 5 zugeordnet und lösen beim Reißen des entsprechenden Hubseiles 10 selbsttätig aus. Eine Höhenverstellung der Hebebühne 2 ist daher ausgeschlossen. Jede Bremsvorrichtung 57 umfaßt eine in der entsprechenden Führungshülse 54 aufgenommene, zweiarmige Halterung 58. Die Halterung 58 ist um eine zur Drehachse 59 der ersten Umlenkrolle 18 etwa parallel verlaufende Achse 60 kippbar wie auch federbelastet. Der eine Arm 61 der Halterung 58 ist mit einem Bremselement 62 versehen, während der andere Arm der Halterung 58 die erste Umlenkrolle 18 trägt. An dem Arm 63 sind darüber hinaus zwei Druckfedern 64 angelenkt, die sich an der Führungshülse 54 abstützen. Die Federkraft der beiden Druckfedern 64 ist dabei so groß gewählt wie die Seilspannung des über die erste Umlenkrolle 18 geführten Hubseiles 10. Infolgedessen heben sich die Federspannung und die Seilspannung bei einem intakten Hubseil 10 gegenseitig auf. Des weiteren umgreift der eine Arm 61 der Halterung 58 die jeweilige Stütze 5 mit zwei Seitenplatten 65 gabelförmig, die im Bereich des anderen, die erste Umlenkrolle 18 tragenden Arms 63 starr miteinander beispielsweise über ein Blech 66 verbunden sind. Statt der an dem Arm 63 angreifenden Druckfedern 64 ist es ebensogut denkbar, an dem Arm 61 der Halterung 58 Zugfedern wirken zu lassen.

Bei dem in Fig. 13 dargestellten Bremselement 62 handelt es sich um zwei an gegenüberliegenden Seitenwänden 27 der entsprechenden Stütze 5 angeordnete Bremsbacken 67. Die Bremsbacken 67 sind mit ihrem einen Ende 68 drehbar von dem einen Arm 61 der Halterung 58 aufgenommen. Mit ihrem anderen Ende 59, welches keilförmig zuläuft, sind die Bremsbacken 67 hingegen zwischen einem ortsfesten Anschlag 70 und der jeweils hierzu benachbarten Seitenwand 27 der Stütze 5 gehalten. Beim Reißen des Hubseiles 10 wird die federbelastete Halterung 58 um deren Drehachse 60 umgehend gekippt, so daß jede Bremsbacke 67 automatisch in vertikaler Richtung nach oben längsverschoben wird. Durch die von den Druckfedern 64 erzeugte Kraft werden die Bremsbacken dabei zwischen dem ortsfesten Anschlag 70 und der hierzu benachbarten Seitenwand 27 der Stütze 5 verkeilt. Das Eigengewicht der Hebebühne 2 verstärkt diese Keilwirkung noch zusätzlich. Um die Leichtgängigkeit des Montagegerüstes bei der Höhenverstellung nicht negativ zu beeinflussen, sind die beiden Bremsbacken 67 am anderen Arm 63 der Halterung 58 drehbar mittels zweier etwa parallel zu deren Drehachse 60 verlaufende Drehachsen 71 sowie mit Spiel zwischen dem ortsfesten Anschlag 70 und der jeweiligen Seitenwand 27 der Stütze 5 angelenkt. Zudem ist der ortsfeste Anschlag 70 als Stift oder dgl. ausgestaltet, der infolge seiner Form oder drehbaren Außenschale der jeweiligen Bremsbacke 67 kaum Reibungswiderstand entgegensetzt.

Das in den Fig. 16 und 17 abgebildete Gestell 1 weist in den Eckbereichen 4 rohrartige Aufnahmevorrichtungen 72 auf, die entsprechend den Fig. 18 und 19 jeweils eine sich konisch verjüngende Öffnung 73 besitzen. Die konisch zulaufende Öffnung 73 dient jeweils der Aufnahme und spielfreien Halterung der Stützen 5, die an ihrem unteren Ende 23 mit einem sich ebenfalls verjüngenden und zur lösbaren Verbindung mit dem Gestell 1 vorgesehenen Konus 74 ausgebildet sind. Der Konus 74 einer jeden Stütze 5 ist infolgedessen paßgenau in die konische Öffnung 73 der Aufnahmevorrichtung 72 einsteckbar. Jede Aufnahmevorrichtung 72 ist des weiteren mit einem in der Öffnung 13 angeordneten Exzenter 75 versehen, der um eine etwa senkrecht zu der Längsachse 76 einer jeden Aufnahmevorrichtung 72 stehenden Drehachse 77 verdreht werden kann. Bei Betätigung, d.h. beim Verdrehen, wirkt der Exzenter 75 gegen die endseitige Stirnfläche 78 des Konus 74 und drückt schließlich den Konus 74 mit der Stütze 5 aus der Aufnahmevorrichtung 72 heraus. Auf diese Weise läßt sich der zwischen Stütze 5 und Gestell 1 eingegangene Preßsitz leicht und schnell lösen. Zur vereinfachten Herstellung ist der Exzenter 75 auf einen durch die Aufnahmevorrichtung 72 von außen durchgesteckten Bolzen 79 oder dgl. aufgesetzt. Um den baulichen Aufwand eines solchen Lösemechanismus möglichst gering zu halten, fällt der mit dem Exzenter 75 versehene Bolzen 79 mit der Drehachse 80 der fünften Umlenkrolle 24 zusammen. Zur Betätigung des Exzenters 15, d.h. zu dessen Verdrehen, ist schließlich ein Demontagehebel 81 oder dgl. vorgesehen, der den Bolzen 79 bzw. die Drehachse 80 durchsetzt.

Um das in den Fig. 1 bis 5 dargestellte Einachs-Hängerfahrwerk 9 nach Unterfahren des Montagegerüstes, d.h. der Unterseite 14 des Gestells 1, mit diesem lösbar zu koppeln, sind an dem Einachs-Hängerfahrwerk 9 sowie an dem Gestell 1 miteinanderwirkende Aufnahmevorrichtungen 82 und eine Rastvorrichtung 83 entsprechend den Fig. 20 bis 22 angeordnet. Als Aufnahmevorrichtungen 82 sind am Einachs-Hängerfahrwerk 9 zwei zueinander beabstandete Achsbefestigungs-Laschen 84 vorgesehen, die sich etwa horizontal erstrecken und mit der Radachse 85 starr verbunden sind. Diese Achsbefestigungs-Laschen 84 weisen darüber hinaus jeweils eine von der Hängerkupplung 86 abgewandte Nut 87 auf, in die ein vertikaler, mit dem Gestell 1 fest verbundener Anschlagbolzen 88 eingeschoben und festgelegt werden kann. Die Anschlagbolzen 88 sind jeweils etwa auf halber Länge der Längsseite 12 des Gestells 1 an dessen Unterseite 14 angeordnet. Zur Festlegung in vertikaler Richtung bzw. zum nahezu spielfreien Untergreifen der jeweiligen Achsbefestigungs-Lasche 84 sind diese Anschlagbolzen 88 zusätzlich mit einer ringförmig ausgebildeten Anschlagfläche bzw. Verdickung 89 versehen (vgl. auch Fig. 16). Schließlich ist auch das Einachs-Hängerfahrwerk 9 noch mit einem vertikal verschiebbaren Rasthebel 90 als Rastvorrichtung 83 ausgestattet, der eine am Rahmen 91 des Einachs-Hängerfahrwerks 9 angebrachte Aufnahmetasche 92 oder dgl. durchsetzt. Gleichzeitig ist am Gestell 1 des Montagegerüstes im Bereich wenigstens einer der beiden Querseiten 11 eine Befestigungszunge 93 mit einer vertikalen Durchgangsbohrung 94 angeschweißt. Nach Einschieben der Befestigungszunge 93 in die Aufnahmetasche 92 greift der Rasthebel 90 durch Aufnahmetasche 92 und Befestigungszunge 93, wodurch das Gestell 1 des Montagegerüstes mit dem Einachs-Hängerfahrwerk 9 letztendlich unverlierbar verbunden wird. Zur Sicherung ist dabei der Rasthebel 90 mittels einer mechanischen Schließeinrichtung 95 oder dgl. ausgestaltet, so daß dieser beispielsweise durch eine Druckfeder 96 unverlierbar in der Bohrung 94 der Befestigungszunge 93 gehalten wird.

Zur weiteren Verbesserung der Handhabbarkeit des erfindungsgemäßen Montagegerüstes sind die Hubmittel selbstverständlich von der Hebebühne 2 aus betätigbar. Auch ist eine Lastbegrenzungseinrichtung insofern hilfreich, als bei Überschreitung einer Maximallast, die auf die Hebebühne 2 wirkt, die Betätigung der Hubmittel blockiert wird. Eine derartige Lastbegrenzungseinrichtung könnte beispielsweise auf einen bestimmten Seilspannungswert eines Hubseiles 10 ansprechen.

In den Fig. 23 - 26 ist ein Klappgelenk 99 gezeigt, das das obere Ende 98 eines am Gestell 1 aufrecht angeordneten und nicht näher dargestellten Stützenabschnittes 97 und das untere Ende 23 der zugeordneten Stütze 5 verbindet. Die auf diese Weise am Stützenabschnitt 97 klappbar angelenkte Stütze 5 kann in ihrer Funktionsstellung in Verlängerung des Stützenabschnittes 97 spielfrei arretiert werden. Das Klappgelenk 99 ist aus der Gelenkgabel 100 und dem Gelenkzapfen 101 zusammengesetzt, die über die gemeinsame Drehachse 102 in Form eines Bolzens oder dgl. miteinander drehbar gekoppelt sind. Die von der Drehachse abgewandten Enden 103, 104 von Gelenkgabel 100 bzw. Gelenkzapfen 101 sind als Steckmuffenverbindung oder dgl. ausgebildet und in das obere Ende 98 des Stützenabschnittes 97 bzw. das untere Ende 23 der zugehörigen Stütze 5 und umgekehrt spielfrei einsteckbar. Nach dem Einstecken sind die Enden 103, 104 von Gelenkgabel 100 bzw. Gelenkzapfen 101 an dem oberen Ende 98 des Stützenabschnittes 97 bzw. an dem unteren Ende 23 der zugehörigen Stütze 5 und umgekehrt durch Verschweißen, Vernieten, Verschrauben oder dgl. befestigt. Die Gelenkgabel 100 des Klappgelenkes 99 ist etwa U-förmig ausgestaltet und nimmt den Gelenkzapfen 101 des Klappgelenkes 99 über deren beiden Längsschenkel 105 drehbar auf. Gelenkgabel 100 und Gelenkzapfen 101 des Klappgelenkes 99 sind über einen federvorgespannten Längsbolzen 106 in der Funktionsstellung der entsprechenden Stütze 5 miteinander spielfrei verrastbar. Der nur schematisch in den Fig. 25 und 26 angedeutete Längsbolzen 106 ist ebenso wie die Druckfeder 107 von der Längsbohrung 108 des Gelenkzapfens 101 aufgenommen und in dieser längsverschieblich angeordnet. Durch nicht näher dargestellte Sicherungsmaßnahmen ist die maximale Längsverschiebung des Längsbolzens 106 aus der Längsbohrung 108 heraus begrenzt, so daß der Längsbolzen 106 nicht verlorengehen kann. Der so im Gelenkzapfen 101 des Klappgelenkes 99 in Richtung der Gelenkgabel 100 federvorbelastete Längsbolzen 106 ist zum Verrasten mit der U-förmig ausgebildeten Gelenkgabel 100 in einer Längsbohrung 109 des die beiden Längsschenkel 105 tragenden Querschenkels 110 der Gelenkgabel 100 aufnehmbar.

Die Gelenkgabel 100 und der Gelenkzapfen 101 des Klappgelenkes 99 können mittels einem Endarretierungselement aus der Raststellung zum Umklappen der Stützen 5, beispielsweise für Transportzwecke des gesamten Montagegerüstes, voneinander wiederum getrennt werden. Das Endarretierungselement ist hierbei von außen betätigbar und steht mit dem federvorgespannten Längsbolzen 106 in Wirkverbindung. Als Endarretierungselement ist der Bolzen 112 vorgesehen, der auf die Stirnseite 111 des Längsbolzens 106 einwirkt und entgegen der Federkraft verschiebbar ausgestaltet ist. Zum Zwecke der Betätigung ist der Bolzen 112 mit einem nicht näher dargestellten Hebel, Knopf oder dgl. mechanisch gekoppelt, welcher wenigstens eine Seitenwand 27 der zugeordneten Stütze 5 bzw. des Stützenabschnittes 97 durchgreift und eben von außen betätigt werden kann.

Jeder Stützenabschnitt 97 ist mit einer Länge versehen, die etwa der Höhe des die Plattform 3 umgebenden Geländers 6 des Montagegerüstes entspricht, wodurch die maximale Hubhöhe der Hebebühne 2 des Montagegerüstes vergrößert wird und gleichzeitig sichergestellt ist, daß die Stützen 5 auf das Gestell 1 abklappbar sind. Das erfindungsgemäße Montagegerüst erhält hierdurch eine kompakte Bauweise, die insbesondere zu Transport- bzw. auch Lagerzwecken des Montagegerüstes erforderlich ist. Um die kompakte Bauweise des Montagegerüstes noch zusätzlich zu verbessern, sind jeweils zwei einander benachbart, insbesondere an der Längsseite 12 des Montagegerüstes angeordnete Stützen 5 paarweise gegeneinander umklappbar ausgestaltet, wobei die Stützenabschnitte 97 dieser Stützen 5 unterschiedlich lang ausgebildet sind. Hierdurch können die beiden Stützen 5 übereinander zu liegen kommen.

## Patentansprüche

1. Kastenförmiges Montagegerüst mit einer Hebebühne, die längs aufrecht auf einem Gestell angeordneter Stützen durch Hubmittel stufenlos höhenverstellbar ist, welche eine an der Hebebühne angeordnete Seilwickeleinrichtung zum synchronen Auf- und Abspulen von Hubseilen oder dgl. umfassen, wobei jeweils zwei Hubseile zu einem gemeinsamen Seil miteinander verbunden und über eine gemeinsame Seiltrommel geführt sind,
**dadurch gekennzeichnet**, daß
die Hubseile (10) jeweils ausgehend von der Seiltrommel (17) über eine erste an der Hebebühne (2) angeordnete Umlenkrolle (18), über eine zweite am oberen Ende (19) der zugeordneten Stütze (5) angeordnete Umlenkrolle (20), über eine dritte an der Hebebühne (2) angeordnete Umlenkrolle (21), über eine vierte, wiederum am oberen Ende (19) der zugeordneten Stütze (5) angeordnete Umlenkrolle (22), über eine fünfte am unteren Ende (23) der zugeordneten Stütze (5) oder am Gestell (1) angeordnete Umlenkrolle (24), flächendiagonal an einer Querseite (11) entlang dem Montagegerüst über eine sechste an der Hebebühne (2) im Bereich der benachbarten Stütze (5') angeordnete Umlenkrolle (25) und flächendiagonal an einer Längsseite entlang dem Montagegerüst zur Verankerung am unteren Ende (23) der zu der Stütze (5') benachbarten Stütze (5'') oder am Gestell (1) geführt sind.

2. Montagegerüst nach Anspruch 1,
**dadurch gekennzeichnet**,
daß jedes Hubseil (10) an einer Quer- und Längsseite (11, 12) des Montagegerüstes mit jeweils einem weiteren Hubseil (10) flächendiagonal kreuzt.

3. Montagegerüst nach wenigstens einem der vorhergehenden Ansprüche,
**dadurch gekennzeichnet**,
daß die Seiltrommel (17) etwa parallel zu den Quer- oder Längsseiten (11 oder 12) des Montagegerüstes, insbesondere zu den Querseiten (11) verlaufend an der Hebebühne (2) unterhalb einer Plattform (3), drehbar angeordnet ist.

4. Montagegerüst nach wenigstens einem der vorhergehenden Ansprüche,
**dadurch gekennzeichnet**,
daß die Seiltrommel (17) aus zwei einzelnen, jeweils ein zwei Hubseile (10) miteinander verbindendes Seil (16) aufnehmenden Walzenkörpern (34) besteht.

5. Montagegerüst nach Anspruch 4,
**dadurch gekennzeichnet**,
daß die Walzenkörper (34) über eine gemeinsame Welle (35) antreibbar sind.

6. Montagegerüst nach wenigstens einem der Ansprüche 4 und 5,
**dadurch gekennzeichnet**,
daß zum Antrieb der Seiltrommel (17) ein Betätigungsorgan (36), insbesondere ein zwischen den zueinanderweisenden Stirnseiten (37) der beiden Walzenkörper (34) angeordneter Motor vorgesehen ist.

7. Montagegerüst nach wenigstens einem der vorhergehenden Ansprüche,
**dadurch gekennzeichnet**,
daß jeder Walzenkörper (34) der Seiltrommel (17) am Außenumfang (38) mit Aufnahmerillen (39) für die Hubseilwicklungen versehen und von einer axial bewegbaren Andruckschale (40) für die Hubseilwicklungen umgeben ist.

8. Montagegerüst nach Anspruch 7,
**dadurch gekennzeichnet**,
daß die Andruckschale (40) am Innenumfang (44) mit wenigstens einem Führungselement (45) versehen ist, das zur axialen Bewegung der Andruckschale (40) mit dem Außenumfang (38) des jeweiligen Walzenkörpers (34) in Kontakt steht, insbesondere in wenigstens eine Aufnabmerille (39) hineinragt.

9. Montagegerüst nach Anspruch 8,
**dadurch gekennzeichnet**,
daß das Führungselement (45) als Führungsdraht (46) ausgebildet ist, der aus einem mittleren, kreisbogenartigen und in eine Aufnahmerille (39) teilweise hineinragenden Schenkel (47) und zwei endseitigen, entgegen der Krümmung des einen Schenkels (47) weisenden und zur Befestigung am Innenumfang (44) der Andruckschale (40) vorgesehenen Schenkeln (48) besteht.

10. Montagegerüst nach Anspruch 9,
**dadurch gekennzeichnet**,
daß der Führungsdraht (46) einen Durchmesser aufweist, der etwa demjenigen der Hubseile (10) entspricht.

11. Montagegerüst nach wenigstens einem der Ansprüche 9 und 10,
**dadurch gekennzeichnet**,
daß der Krümmungsradius des einen Schenkels (47) des Führungsdrahtes (46) etwa demjenigen des Außenumfanges (38) des Walzenkörpers (34) entspricht.

12. Montagegerüst nach wenigstens einem der Ansprüche 9 bis 11,
**dadurch gekennzeichnet**,
daß der Kreisbogen des einen Schenkels (47) des Führungsdrahtes (46) sich über etwa 90° erstreckt.

13. Montagegerüst nach wenigstens einem der Ansprüche 7 bis 12,
**dadurch gekennzeichnet**,
daß die Andruckschale (40) am Innenumfang (44) mit wenigstens zwei Andruckelementen (49) versehen ist, die mit den beiden Hubseilen (10) im Bereich jeweils der ersten Hubseilwicklung punkt- oder linienförmig derart in Berührung stehen, daß die beiden Hubseile (10) jeweils in der entsprechenden Aufnahmerille (39) des Walzenkörpers (34) unverlierbar gehalten sind.

14. Montagegerüst nach wenigstens einem der Ansprüche 7 bis 13,
**dadurch gekennzeichnet**,
daß als Andruckelemente (49) wenigstens zwei Wälzlager (50) oder dgl. vorgesehen sind, deren Drehachsen (51) im wesentlichen parallel zur Welle (35) der Seiltrommel (17) liegen und deren äußere Lagerschalen (52) punktförmig an den beiden Hubseilen (10) im Bereich mindestens der ersten Hubseilwicklung, vorzugsweise im Bereich des ersten Berührungspunktes von jeweiligem Hubseil (10) und Aufnahmerille (39) des Walzenkörpers (34) aufliegen.

15. Montagegerüst nach Anspruch 14,
**dadurch gekennzeichnet**,
daß als Andruckelemente (49) vier Wälzlager (50) oder dgl. vorgesehen sind, wobei jeweils zwei Wälzlager (50) in Umfangs- und Achsrichtung der Andruckschale (40) zueinander versetzt angeordnet sind.

16. Montagegerüst nach Anspruch 15,
**dadurch gekennzeichnet**,
daß die beiden Wälzlager (50) insbesondere etwa um 180° auf dem Umfang der Andruckschale (40) und entsprechend der Steigung der Aufnahmerillen um etwa einen halben Wicklungsgang der Hubseile (10) in axialer Richtung der Andruckschale (40) zueinander versetzt angeordnet sind.

17. Montagegerüst nach wenigstens einem der Ansprüche 13 bis 16,
**dadurch gekennzeichnet**,
daß die Andruckelemente (49) als Radialkugellager ausgebildet sind.

18. Montagegerüst nach wenigstens einem der vorhergehenden Ansprüche,
**dadurch gekennzeichnet**,
daß die Andruckschale (40) längsgeteilt ausgebildet ist, wobei die beiden Teilschalen (41, 42) lösbar miteinander verbunden sind.

19. Montagegerüst nach wenigstens einem der vorhergehenden Ansprüche,
**dadurch gekennzeichnet**,
daß die Stützen (5) als Mehrkantprofile, insbesondere Vierkant-Rohrprofile, ausgebildet und an deren unteren Enden (23) mit einem sich verjüngenden, zur lösbaren Verbindung mit dem Gestell (1) vorgesehenen Konus (74) versehen sind.

20. Montagegerüst nach Anspruch 19,
**dadurch gekennzeichnet**,
daß die Vierkantprofile quadratisch ausgestaltet sind.

21. Montagegerüst nach wenigstens einem der vorhergehenden Ansprüche,
**dadurch gekennzeichnet**,
daß der Durchmesser der Umlenkrollen (18 20, 21, 22, 24, 25) etwa der Breite der Seitenwände (27) der Stützen (5) entspricht.

22. Montagegerüst nach wenigstens einem der vorhergehenden Ansprüche,
**dadurch gekennzeichnet**,
daß die erste, zweite und vierte Umlenkrolle (18, 20, 22) jeweils von einer etwa parallel zu den Querseiten (11) des Montagegerüstes verlaufenden Achse drehbar aufgenommen sind, wobei die zweite und vierte Umlenkrolle (20, 22) am oberen Ende (19) der zugeordneten Stütze (5) an gegenüberliegenden Seitenwänden (27) der Stütze (5) angeordnet sind.

23. Montagegerüst nach wenigstens einem der vorhergehenden Ansprüche,
**dadurch gekennzeichnet**,
daß die dritte und fünfte Umlenkrolle (21, 24) jeweils von einer etwa parallel zu den Längsseiten (12) des Montagegerüstes verlaufenden Achse drehbar aufgenommen sind, wobei die fünfte Umlenkrolle (24) am unteren Ende (23) der zugeordneten Stütze (5) an einer der dritten Umlenkrolle (21) abgewandten Seitenwand (27) der Stütze (5) angeordnet ist.

24. Montagegerüst nach wenigstens einem der vorhergehenden Ansprüche,
**dadurch gekennzeichnet**,
daß die Drehachse (28) der sechsten Umlenkrolle (25) ihrerseits zur entsprechenden Anpassung der flächendiagonal verlaufenden Seilabschnitte der Hubseile (10) an die jeweilige Höhenverstellung der Hebebühne (2) drehbar gelagert ist.

25. Montagegerüst nach Anspruch 24,
**dadurch gekennzeichnet**,
daß die Drehachse (28) der sechsten Umlenkrolle (25) von einem mit der Hebebühne (2) drehbar verbundenen, U-förmigen Träger (29) aufgenommen ist.

26. Montagegerüst nach Anspruch 25,
**dadurch gekennzeichnet**,
daß die beiden Längsschenkel (30) des U-förmigen Trägers (29) die Drehachse (28) der sechsten Umlenkrolle (25) endseitig aufnehmen und der Querschenkel (31) des U-förmigen Trägers (29) mit einer etwa senkrecht abstehenden, an der Hebebühne (2) drehbar gelagerten Achse (32) fest verbunden ist.

27. Montagegerüst nach wenigstens einem der vorhergehenden Ansprüche,
**dadurch gekennzeichnet**,
daß die Hebebühne (2) mit Führungshülsen (54) versehen ist, die jeweils eine Stütze (5) längsverschiebbar umschließen, wobei in jeder Führungshülse (54) wenigstens zwei gegenüberliegenden Seitenwänden (27) der Stütze (5) zugeordnete Führungsrollen (55) drehbar gelagert sind.

28. Montagegerüst nach Anspruch 27,
**dadurch gekennzeichnet**,
daß die Führungsrollen (55) im unteren Bereich der Führungshülse (54) angeordnet sind und deren Drehachsen (56) etwa parallel zu den Querseiten (11) des Montagegerüstes verlaufen.

29. Montagegerüst nach wenigstens einem der Ansprüche 27 und 28,
**dadurch gekennzeichnet**,
daß die Führungsrollen (55) in der Länge im wesentlichen der Breite der Seitenwände (27) der Stützen (5) entsprechen.

30. Montagegerüst nach wenigstens einem der Ansprüche 27 bis 29,
**dadurch gekennzeichnet**,
daß die Führungshülsen (54) Teil der Hebebühne (2) sind.

31. Montagegerüst nach wenigstens einem der vorhergehenden Ansprüche,
**dadurch gekennzeichnet**,
daß die Hebebühne (2) mit Bremsvorrichtungen (57) versehen ist, die jeweils einer Stütze (5) zugeordnet und beim Reißen des entsprechenden Hubseils (10) zur Verhinderung einer Höhenverstellung der Hebebühne (2) selbsttätig auslösbar sind.

32. Montagegerüst nach Anspruch 31,
**dadurch gekennzeichnet**,
daß jede Bremsvorrichtung (57) eine in der entsprechenden Führungshülse (54) um eine zur Drehachse (59) der ersten Umlenkrolle (18) etwa parallel verlaufende Achse (60) kippbar aufgenommene, zweiarmige und federbelastete Halterung (58) umfaßt, an deren einem Arm (61) wenigstens ein Bremselement (62) und an deren anderem Arm (63) die erste Umlenkrolle (18) angeordnet sind.

33. Montagegerüst nach Anspruch 32,
**dadurch gekennzeichnet**,
daß die auf die Halterung (58) einwirkende Federkraft von dem entsprechenden Hubseil (10) über die erste Umlenkrolle (18) kompensierbar ist.

34. Montagegerüst nach wenigstens einem der Ansprüche 32 und 33,
**dadurch gekennzeichnet**,
daß an dem anderen, die erste Umlenkrolle (18) tragenden Arm (63) der Halterung (58) wenigstens eine an der Führungshülse (54) abgestützte Druckfeder (64) angelenkt ist.

35. Montagegerüst nach wenigstens einem der Ansprüche 31 bis 34,
**dadurch gekennzeichnet**,
daß der eine, das Bremselement (62) aufweisende Arm (61) der Halterung (58) die jeweilige Stütze (5) gabelförmig umgreifend ausgebildet ist.

36. Montagegerüst nach Anspruch 35,
**dadurch gekennzeichnet**,
daß die Halterung (58) aus zwei Seitenplatten (65) gebildet ist, die im Bereich des anderen, die erste Umlenkrolle (18) tragenden Arms (63) starr miteinander verbunden sind.

37. Montagegerüst nach wenigstens einem der Ansprüche 31 bis 36,
**dadurch gekennzeichnet**,
daß als Bremselement (62) wenigstens ein, vorzugsweise zwei an gegenüberliegenden Seitenwänden (27) der entsprechenden Stütze (5) angeordnete Bremsbacken (67) vorgesehen sind, die mit ihrem einen Ende (68) drehbar von dem einen Arm (61) der Halterung (58) aufgenommen und mit ihrem anderen, keilförmig zulaufenden Ende (69) jeweils zwischen einem ortsfesten Anschlag (70) und der hierzu benachbarten Seitenwand (27) der Stütze (5) gehalten sind.

38. Montagegerüst nach Anspruch 37,
**dadurch gekennzeichnet**,
daß jede Bremsbacke (67) beim Reißen des Hubseils (10) durch die federbelastete Halterung (58) längsverschiebbar und zwischen dem ortsfesten Anschlag (70), insbesondere einem Stift oder dgl., und der hierzu benachbarten Seitenwand (27) der Stütze (5) verkeilbar ist.

39. Montagegerüst nach wenigstens einem der Ansprüche 36 und 37,
**dadurch gekennzeichnet**,
daß der eine Arm (61) der Halterung (58) mit zwei etwa parallel zu deren Drehachse (60) verlaufenden und zu gegenüberliegenden Seitenwänden (27) der Stütze (5) benachbarten Drehachsen (71) für die Bremsbacken (67) versehen ist.

40. Montagegerüst nach wenigstens einem der vorhergehenden Ansprüche,
**dadurch gekennzeichnet**,
daß das Gestell (1) rohrartige Aufnahmevorrichtungen (72) jeweils mit einer sich konisch verjüngenden Öffnung (73) aufweist, in die der Konus (74) am unteren Ende (23) einer jeden Stütze (5) spielfrei einsteckbar ist.

41. Montagegerüst nach Anspruch 40,
**dadurch gekennzeichnet**,
daß jede Aufnahmevorrichtung (72) mit einem in der Öffnung (73) angeordneten und um eine etwa senkrecht zu der Längsachse (76) der Aufnahmevorrichtung (72) stehende Drehachse (77) drehbaren Exzenter (75) versehen ist, der mit der endseitigen Stirnfläche (78) des Konus (74) derart zusammenwirkt, daß dieser bei Betätigung des Exzenters (75) aus der Öffnung (73) herausdrückbar ist.

42. Montagegerüst nach Anspruch 41,
**dadurch gekennzeichnet**,
daß daß der Exzenter (75) an einem durch die Aufnahmevorrichtung (72) von außen durchgesteckten Bolzen (79) oder dgl. vorgesehen ist.

43. Montagegerüst nach wenigstens einem der Ansprüche 41 und 42,
**dadurch gekennzeichnet**,
daß der mit dem Exzenter (75) versehene Bolzen (79) mit der Drehachse (80) der fünften Umlenkrolle (24) fluchtet.

44. Montagegerüst nach wenigstens einem der Ansprüche 41 bis 43,
**dadurch gekennzeichnet**,
daß der mit dem Exzenter (75) versehene Bolzen (79) in Verlängerung der Drehachse (80) der fünften Umlenkrolle (24) einen Bolzen (79) bzw. Drehachse (80) quer durchsetzenden Demontagehebel (81) oder dgl. aufweist.

45. Montagegerüst nach wenigstens einem der vorhergehenden Ansprüche,
**dadurch gekennzeichnet**,
daß das Montagegerüst von einem Hängerfahrwerk, vorzugsweise von einem Einachs-Hängerfahrwerk (9), unterfahrbar und mit diesem koppelbar ist.

46. Montagegerüst nach Anspruch 45,
**dadurch gekennzeichnet**,
daß das Einachs-Hängerfahrwerk (9) an das Gestell (1) des Montagegerüstes durch zusammenwirkende Aufnahme- und Rastvorrichtungen (82, 83) ankoppelbar ist.

47. Montagegerüst nach Anspruch 46,
**dadurch gekennzeichnet**,
daß am Einachs-Hängerfahrwerk (9) als Aufnahmevorrichtungen (82) zwei zueinander beabstandete, sich etwa horizontal erstreckende und an der Radachse (85) oder dgl. angebrachte Achsbefestigungs-Laschen (84) vorgesehen sind, die jeweils eine von der Hängerkupplung (86) abgewandte Nut (87) aufweisen, in der ein vertikaler, mit dem Gestell (1) fest verbundener Anschlagbolzen (88) einschieb- und aufnehmbar ist.

48. Montagegerüst nach Anspruch 47,
**dadurch gekennzeichnet**,
daß die Anschlagbolzen (88) jeweils etwa auf halber Länge der Längsseite (12) des Gestells (1) an dessen Unterseite (14) angeordnet sind und eine ringartig ausgebildete Anschlagfläche (89) zum nahezu spielfreien Untergreifen der entsprechenden Achsbefestigungs-Lasche (84) aufweisen.

49. Montagegerüst nach wenigstens einem der Ansprüche 46 bis 48,
**dadurch gekennzeichnet**,
daß am Einachs-Hängerfahrwerk (9) als Rastvorrichtung (83) ein vertikaler, eine am Rahmen (91) angebrachte Aufnahmetasche (92) oder dgl. durchsetzender Rasthebel (90) vorgesehen ist, durch den eine am Gestell (1) des Montagegerüstes im Bereich wenigstens einer der beiden Querseiten (11) starr angeordnete und in die Aufnahmetasche (92) einschiebbare Befestigungszunge (93) festlegbar ist.

50. Montagegerüst nach Anspruch 49,
**dadurch gekennzeichnet**,
daß der Rasthebel (90) mittels einer mechanischen Schließeinrichtung oder dgl., insbesondere mittels einer Druckfeder (96), in einer Bohrung (94) der Befestigungszunge (93) unverlierbar gehalten ist.

51. Montagegerüst nach wenigstens einem der vorhergehenden Ansprüche,
**dadurch gekennzeichnet**,
daß das Gestell (1) in dessen Eckbereichen (4) mit Stützfüßen (7) ausgestattet ist, die wenigstens über die maximalen Höhen- und Breitenabmessungen des Einachs-Hängerfahrwerks (9) hinaus verlängerbar und seitlich von dem Gestell (1) herausbewegbar ausgestaltet sind.

52. Montagegerüst nach Anspruch 51,
**dadurch gekennzeichnet**,
daß die Stützfüße (7) jeweils an den Querseiten (11) des Gestells (1) oberhalb dessen Unterseite (14) verschieblich angeordnet sind.

53. Montagegerüst nach wenigstens einem der Ansprüche 51 und 52,
**dadurch gekennzeichnet**,
daß die Stützfüße (7) jeweils zur spielfreien Abstützung vom Gestell (1) nach außen hin schräg anstellbar sind.

54. Montagegerüst nach wenigstens einem der Ansprüche 51 bis 53, **dadurch gekennzeichnet**,
daß die Stützfüße (7) jeweils mit einem Laufrad (15) versehen und wenigstens bis zu einem bodenfreien Abheben jedes Laufrades (15) verlängerbar sind.

55. Montagegerüst nach Anspruch 54,
**dadurch gekennzeichnet**,
daß die an den Stützfüßen (7) befestigten Laufräder (15) zum Unterfahren des Montagegerüstes durch das Einachs-Hängerfahrwerk (9) mit dem Boden in Berührung stehen.

56. Montagegerüst nach wenigstens einem der vorhergehenden Ansprüche,
**dadurch gekennzeichnet**,
daß das Gestell (1) Stützenabschnitte (97) aufweist, deren obere Enden (98) jeweils mit dem unteren Ende (23) einer jeden Stütze (5) über ein Klappgelenk (99) oder dgl. verbunden sind, wobei jede am entsprechenden Stützenabschnitt (97) klappbar angelenkte Stütze (5) in ihrer Funktionsstellung in Verlängerung des Stützenabschnitts (97) spielfrei arretierbar ist.

57. Montagegerüst nach Anspruch 56,
**dadurch gekennzeichnet**,
daß das Klappgelenk (99) aus einer Gelenkgabel (100) od. dgl. und einem Gelenkzapfen (101) od. dgl. besteht, die über eine gemeinsame Drehachse (102) miteinander verbunden sind und jeweils mit ihrem von der Drehachse (102) abgewandten Ende (103, 104) in das obere Ende (98) des Stützenabschnitts (97) bzw. das untere Ende (23) der zugehörigen Stütze (5) spielfrei einsteckbar und an diesen befestigt sind.

58. Montagegerüst nach Anspruch 57,
**dadurch gekennzeichnet**,
daß die Gelenkgabel (100) des Klappgelenkes (99) etwa U-förmig ausgebildet ist, wobei von deren beiden Längsschenkeln (105) der Gelenkzapfen (101) des Klappgelenkes (99) drehbar aufgenommen ist.

59. Montagegerüst nach einem der Ansprüche 57 und/oder 58,
**dadurch gekennzeichnet**, daß
Gelenkgabel (100) und Gelenkzapfen (101) des Klappgelenkes (99) über einen federvorgespannten Längsbolzen (106) in der Funktionsstellung der entsprechenden Stütze (5) miteinander spielfrei verrastbar sind.

60. Montagegerüst nach Anspruch 59,
**dadurch gekennzeichnet**,
daß der Längsbolzen (106) im Gelenkzapfen (101) des Klappgelenks (99) in Richtung der Gelenkgabel (100) federvorbelastet und in einer Längsbohrung (109) des die beiden Längsschenkel (105) tragenden Querschenkels (110) von der U-förmig ausgebildeten Gelenkgabel (100) aufnehmbar ist.

61. Montagegerüst nach wenigstens einem der Ansprüche 57 bis 60, **dadurch gekennzeichnet**,
daß die Gelenkgabel (100) und der Gelenkzapfen (101) des Klappgelenkes (99) über ein mit dem federvorgespannten Längsbolzen (106) in Wirkverbindung stehendes, von außen betätigbares Entarretierungselement aus der Raststellung voneinander trennbar sind.

62. Montagegerüst nach Anspruch 61,
**dadurch gekennzeichnet**,
daß als Entarretierungselement ein auf eine Stirnseite (111) des Längsbolzens (106) einwirkender, entgegen der Federkraft verschiebbarer Bolzen (112) vorgesehen ist, der mit einem wenigstens eine Seitenwand (27) der zugeordneten Stütze 5 bzw. des Stützenabschnittes (97) durchgreifenden und von außen betätigbaren Hebel, Knopf od. dgl. gekoppelt ist.

63. Montagegerüst nach wenigstens einem der Ansprüche 56 bis 62,
**dadurch gekennzeichnet**,
daß jeder Stützenabschnitt (97) eine Länge aufweist, die etwa der Höhe des die Plattform (3) umgebenden Geländers (6) entspricht.

64. Montagegerüst nach wenigstens einem der Ansprüche 56 bis 63,
**dadurch gekennzeichnet**,
daß jeweils zwei einander benachbart, insbesondere an der Längsseite (12) des Montagegerüstes angeordnete Stützen (5) paarweise gegeneinander umklappbar sind, wobei die Stützenabschnitte (97) dieser Stützen (5) unterschiedlich lang ausgebildet sind, so daß die beiden Stützen (5) übereinanderlegbar sind.

65. Montagegerüst nach wenigstens einem der vorhergehenden Ansprüche,
**dadurch gekennzeichnet**,
daß die Hubmittel von der Hebebühne aus betätigbar sind.

66. Montagegerüst nach einem oder mehreren der vorhergehenden Ansprüche,
**dadurch gekennzeichnet**,
daß eine Lastbegrenzungseinrichtung vorgesehen ist, die bei Überschreiten einer Maximallast die Betätigung der Hubmittel blockiert.

67. Montagegerüst nach Anspruch 65,
**dadurch gekennzeichnet**,
daß die Lastbegrenzungseinrichtung auf einen bestimmten Seilspannungswert eines Hubseils (10) anspricht.

## Claims

1. Box-shaped mounting frame with a lifting platform which, along supports disposed uprightly on a base, can be continuously height adjusted by lifting means, which comprise a cable winding device disposed on the lifting platform for the synchronous winding and unwinding of lifting cables or the like, wherein respectively two lifting cables are connected together to a common cable and are guided over a common winding drum, characterised in that the lifting cables (10) are guided respectively from the winding drum (17) over a first deflection pulley (18) disposed on the lifting platform (2), over a second deflection pulley (20) disposed at the upper end (19) of the associated support (5), over a third deflection pulley (21) disposed on the lifting platform (2), over a fourth deflection pulley (22) again disposed at the upper end (19) of the associated support (5), over a fifth deflection pulley (24) disposed at the lower end (23) of the associated support (5) or on the base (1), plane diagonally on a transverse side (11) along the mounting frame over a sixth deflection pulley (25) disposed on the lifting platform (2) in the region of the adjoining support (5') and plane diagonally on a longitudinal side along the mounting frame in order to be anchored to the lower end (23) of the support (5'') adjoining the support (5') or to the base (1).

2. Mounting frame according to claim 1, characterised in that each lifting cable (10) crosses in a plane diagonal manner with a further lifting cable (10) on a transverse and a longitudinal side (11, 12) of the mounting frame.

3. Mounting frame according to at least one of the previous claims, characterised in that the winding drum (17) is rotationally disposed on the lifting platform (2) under a platform (3), and extending approximately parallel to the transverse or longitudinal sides (11 or 12) of the mounting frame, in particular to the transverse sides (11).

4. Mounting frame according to at least one of the previous claims, characterised in that the winding drum (17) consists of two individual roller bodies (34) each receiving a cable (16) connecting two lifting cables (10) to each other.

5. Mounting frame according to claim 4, characterised in that the roller bodies (34) can be driven by a common shaft (35).

6. Mounting frame according to at least one of claims 4 and 5, characterised in that in order to drive the winding drum (17) an actuating member (36) is provided, in particular a motor disposed between the mutually facing front ends (37) of the two roller bodies (34).

7. Mounting frame according to at least one of the previous claims, characterised in that each roller body (34) of the winding drum (17) is provided on the outer surface (38) with reception grooves (39) for the lifting cable windings and is surrounded by an axially displaceable pressing shell (40) for the lifting cable windings.

8. Mounting frame according to claim 7, characterised in that the pressing shell (40) is provided on the inner surface (44) with at least one guide element (45) which for the axial displacement of the pressing shell (40) is in contact with the outer surface (38) of the respective roller body (34), in particular protrudes into at least one reception groove (39).

9. Mounting frame according to claim 8, characterised in that the guide element (45) is formed as a guide wire (46) which consists of a middle arc-shaped limb (47) partially protruding into a reception groove (39) and two limbs (48) directed at the end against the curvature of the one limb (47) and provided to be fixed to the inner surface (44) of the pressing shell (40).

10. Mounting frame according to claim 9, characterised in that the guide wire (46) comprises a diameter which corresponds approximately to that of the lifting cable (10).

11. Mounting frame according to at least one of claims 9 and 10, characterised in that the curving radius of the one limb (47) of the guide wire (46) corresponds approximately to that of the outer surface (38) of the roller body (34).

12. Mounting frame according to at least one of claims 9 to 11, characterised in that the arc of the one limb (47) of the guide wire (46) extends through about 90°.

13. Mounting frame according to at least one of claims 7 to 12, characterised in that the pressing shell (40) is provided on the inner surface (44) with at least two pressing elements (49) which are in contact, linearly or at points, with the two lifting cables (10) in the respective region of the first lifting cable winding in such a way that the two lifting cables (10) are each captively held in the corresponding reception groove (39) of the roller body (34).

14. Mounting frame according to at least one of claims 7 to 13, characterised in that at least two rolling bearings (50) or the like are provided as pressing elements (49), of which the rotational axes (51) lie substantially parallel to the shaft (35) of the winding drum (17) and of which the outer bearing shells (52) lie at points on the two lifting cables (10) in the region at least of the first lifting cable winding, preferably in the region of the first contact point of the respective lifting cable (10) and reception groove (39) of the roller body (34).

15. Mounting frame according to claim 14, characterised in that four rolling bearings (50) or the like are provided as pressing elements (49), wherein in each case two rolling bearings (50) are disposed offset to each other in the surface direction and axial direction of the pressing shell (40).

16. Mounting frame according to claim 15, characterised in that the two rolling bearings (50) are disposed offset to each other, in particular by about 180°, on the surface of the pressing shell (40) and corresponding to the incline of the reception grooves by about one half winding turn of the lifting cable (10) in the axial direction of the pressing shell (40).

17. Mounting frame according to at least one of claims 13 to 16, characterised in that the pressing elements (49) are formed as radial ball bearings.

18. Mounting frame according to at least one of the previous claims, characterised in that the pressing shell (40) is formed longitudinally divided, wherein the two part shells (41, 42) are releasably connected to each other.

19. Mounting frame according to at least one of the previous claims, characterised in that the supports (5) are formed as multiple edge profiles, in particular four edged tube profiles and at their lower ends (23) are provided with a tapering cone (74) provided for releasable connection to the base (1).

20. Mounting frame according to claim 19, characterised in that the four edged profile is formed as a square.

21. Mounting frame according to at least one of the previous claims, characterised in that the diameter of the deflection pulleys (18, 20, 21, 22, 24, 25) corresponds approximately to the width of the lateral walls (27) of the supports (5).

22. Mounting frame according to at least one of the previous claims, characterised in that the first, second and fourth deflection pulleys (18, 20, 22) are each rotationally received by an axis extending approximately parallel to the transverse sides (11) of the mounting frame, wherein the second and fourth deflection pulleys (20, 22) are disposed at the upper end (19) of the associated support (5) on opposite lateral walls (27) of the support (5).

23. Mounting frame according to at least one of the previous claims, characterised in that the third and fifth deflection pulleys (21, 24) are each rotationally received by an axis extending approximately parallel to the longitudinal sides (12) of the mounting frame, wherein the fifth deflection pulley (24) is disposed at the lower end (23) of the associated support (5) on a lateral wall (27) of the support (5) remote from the third deflection pulley (21).

24. Mounting frame according to at least one of the previous claims, characterised in that the rotational axis (28) of the sixth deflection pulley (25) is for its part rotationally mounted for corresponding adaptation of the plane diagonally extending cable portions of the lifting cable (10) to the respective height displacement of the lifting platform (2).

25. Mounting frame according to claim 24, characterised in that the rotational axis (28) of the sixth deflection pulley (25) is received by a U-shaped bracket (29) rotationally connected to the lifting platform (2).

26. Mounting frame according to claim 25, characterised in that the two longitudinal limbs (30) of the U-shaped bracket (29) receive at the ends the rotational axis (28) of the sixth deflection pulley (25) and the transverse limb (31) of the U-shaped bracket (29) is firmly connected to an approximately vertically protruding axis (32) rotationally mounted on the lifting platform (2).

27. Mounting frame according to at least one of the previous claims, characterised in that the lifting platform (2) is provided with guide sleeves (54) which each surround a support (5) in a longitudinally displaceable manner, wherein in each guide sleeve (54) at least two guide rollers (55) allocated to opposite lateral walls (27) of the support (5) are rotationally mounted.

28. Mounting frame according to claim 27, characterised in that the guide rollers (55) are disposed in the lower region of the guide sleeve (54) and the rotational axes (56) thereof extend approximately parallel to the transverse sides (11) of the mounting frame.

29. Mounting frame according to at least one of claims 27 and 28, characterised in that the guide rollers (55) substantially correspond in length to the width of the lateral walls (27) of the support (5).

30. Mounting frame according to at least one of claims 27 to 29, characterised in that the guide sleeves (54) are part of the lifting frame (2).

31. Mounting frame according to at least one of the previous claims, characterised in that the lifting frame (2) is provided with braking devices (57) which are each associated with a support (5) and are automatically actuated when the corresponding lifting cable (10) is pulled in order to prevent a height displacement of the lifting platform (2).

32. Mounting frame according to claim 31, characterised in that each braking device (57) comprises a two-arm spring-loaded holding device (58) received in the corresponding guide sleeve (54) so as to tilt about an axis (60) extending approximately parallel to the rotational axis (59) of the first deflection pulley (18), on one arm (61) of which holding device at least one braking element (62) is disposed and on the other arm (63) of which the first deflection pulley (18) is disposed.

33. Mounting frame according to claim 32, characterised in that the resilient force effective on the holding device (58) can be compensated by the corresponding lifting cable (10) over the first deflection pulley (10)

34. Mounting frame according to at least one of claims 32 and 33, characterized in that to the other arm (63) of the holding device (58) carrying the first deflection pulley (18) is coupled at least one compression spring (64) bearing against the guide sleeve (54).

35. Mounting frame according to at least one of claims 31 to 34, characterised in that one arm (61) - the one comprising the braking element (62) - of the holding device (58) is formed surrounding the respective support (5) in a fork-like manner.

36. Mounting frame according to claim 35, characterised in that the holding device (58) is formed from two lateral plates (65) which are rigidly connected to each other in the region of the other arm (63) carrying the first deflection pulley (18).

37. Mounting frame according to at least one of claims 31 to 36, characterised in that as a breaking element (62) at least one, preferably two brake blocks (67) are provided, disposed on opposite lateral walls (27) of the corresponding support (5), which brake blocks with one of their ends (68) are rotationally received by one arm (61) of the holding device (58) and with their other end (69), extending in a wedge shape, are each held between a stationary stop (70) and the adjoining lateral wall (27) of the support (5).

38. Mounting frame according to claim 37, characterised in that, when the lifting cable (10) is pulled by the spring-loaded holding device (58), each brake block (67) can be wedged in a longitudinally displaceable manner and wedged between the fixed stop (70), in particular a pin or the like and the adjoining lateral wall (27) of the support (5).

39. Mounting frame according to at least one of claims 36 and 37, characterised in that one arm (61) of the holding device (58) is provided with two rotational axes (71) for the brake blocks (67), which axes extend approximately parallel to the rotational axis (60) of the holding device and adjoin the opposite lateral walls (27) of the support (5).

40. Mounting frame according to at least one of the previous claims, characterised in that the base (1) comprises tube-like reception devices (72) each with a conically tapering opening (73) into which the cone (74) at the lower end (23) of each support (5) can be inserted without play.

41. Mounting frame according to claim 40, characterised in that each reception device (72) is provided with an eccentric (75) which is disposed in the opening (73) and is rotatable about a rotational axis (77) approximately perpendicular to the longitudinal axis (76) of the reception device (72), which eccentric cooperates with the end front face (78) of the cone (74) in such a way that this cone can be pushed out of the opening (73) when the eccentric (75) is actuated.

42. Mounting frame according to claim 41, characterised in that the eccentric (75) is provided on a pin (79) or the like inserted through the reception device (72) from the outside.

43. Mounting frame according to at least one of claims 41 and 42, characterised in that the pin (79) provided with the eccentric (75) lies flush with the rotational axis (80) of the fifth deflection pulley (24).

44. Mounting frame according to at least one of claims 41 to 43, characterised in that the pin (79) provided with the eccentric (75) as a continuation of the rotational axis (80) of the fifth deflection pulley (24) comprises a dismantling lever (81) or the like passing transversely through pin (79) or rotational axis (80).

45. Mounting frame according to at least one of the previous claims, characterised in that the mounting frame can be coupled to and under-driven by a trailer chassis, preferably a single axle trailer chassis (9).

46. Mounting frame according to claim 45, characterised in that the single axle trailer chassis (9) can be coupled to the base (1) of the mounting frame by cooperating reception and locking devices (82, 83).

47. Mounting frame according to claim 46, characterised in that on the single axle trailer chassis (9) two axle fixing tabs (84) spaced from each other as reception devices (82), extending approximately horizontally and attached to the wheel axle (85) or the like are provided, which each comprise a groove (87) remote from the trailer coupling (86), in which groove a vertical stop pin (88) firmly connected to the base can be inserted and received.

48. Mounting frame according to claim 47, characterised in that the stop pins (88) are each disposed approximately half way along the length of the longitudinal side (12) of the base (1) on its under side (14) and comprise an annular stop surface (89) to engage in an almost play-free manner under the corresponding axle fixing tab (84).

49. Mounting frame according to at least one of claims 46 to 48, characterised in that on the single axle trailer chassis (9) a vertical reception pocket (92) attached to the frame (91) or similar through-going locking lever (90) is provided as a locking device (83) by which a fixing tongue (93) rigidly disposed on the base (1) of the mounting frame in the region of at least one of the two transverse sides (11) and able to be pushed into the reception pocket (92) can be fixed.

50. Mounting frame according to claim 49, characterised in that the locking lever (90) can be captively held in a bore (94) of the fixing tongue (93) by means of a mechanical locking device or the like, in particular by means of a compression spring (96).

51. Mounting frame according to at least one of the previous claims, characterized in that the base (1) in its corner regions (4) is provided with support feet (7) which can be extended beyond the maximum height and width dimensions of the single axle trailer chassis (9) and which are formed to be moved laterally out from the base (1).

52. Mounting frame according to claim 51, characterised in that the support feet (7) are each displaceably disposed on the transverse sides (11) of the base (1) above its underside (14).

53. Mounting frame according to at least one of claims 51 and 52, characterised in that the support feet (7) are each adjustable in an inclined manner out from the base (1) for play-free support.

54. Mounting frame according to at least one of claims 51 to 53, characterised in that the support feet (7) are each provided with a running wheel (15) and can be extended at least until each running wheel (15) is lifted free of the floor.

55. Mounting frame according to claim 54, characterised in that the running wheels (15) fixed to the support feet (7) are in contact with the floor in order for the mounting frame to be under-driven by the single axle trailer chassis (9).

56. Mounting frame according to at least one of the previous claims, characterised in that the base (1) comprises support portions (97) of which the upper ends (98) are each connected to the lower end (23) of each support (5) by means of a folding joint (99) or the like, wherein each support (5) foldably linked to the corresponding support portion (97) can be locked in a play-free manner in its operational position as a continuation of the support portion (79).

57. Mounting frame according to claim 56, characterised in that the folding joint (99) consists of a joint fork (100) or the like and a joint spigot (101) which are connected to each other through a common rotational axis (102) and can each be inserted in a play-free manner with their end (103, 104) remote from the rotational axis (102) into the upper end (98) of the support portion (97) or the lower end (23) of the associated support (5) and are fixed to these.

58. Mounting frame according to claim 57, characterised in that the joint fork (100) of the folding joint (99) is approximately U-shaped, wherein the joint spigot (101) of the folding joint (99) is rotationally received by the two longitudinal limbs (105) of the fork.

59. Mounting frame according to one of claims 57 and/or 58, characterised in that the joint fork (100) and the joint spigot (101) of the folding joint (99) can be locked together in a play-free manner in the operational position of the corresponding support (5) by means of a spring-tensioned longitudinal pin (106).

60. Mounting frame according to claim 59, characterised in that, in the joint spigot (101) of the folding joint (99), the longitudinal pin (106) is spring biassed in the direction of the joint fork (100) and, in a longitudinal bore (109) of the transverse limb (110) carrying the two longitudinal limbs (105), can be received by the U-shaped joint fork (100).

61. Mounting frame according to at least one of claims 57 to 60, characterised in that the joint fork (100) and the joint spigot (101) of the folding joint (99) can be separated from each other out of the locking position by means of an externally operated unlocking element which is in operational connection with the spring biassed longitudinal pin (106).

62. Mounting frame according to claim 61, characterised in that as an unlocking element a pin (112) effective upon a front face (111) of the longitudinal pin (106) and displaceable against the resilient force is provided, which pin is coupled to an externally operated lever, button or the like penetrating at least one lateral wall (27) of the associated support (5) or support portion (97).

63. Mounting frame according to at least one of claims 56 to 62, characterised in that each support portion (97) is of a length which corresponds approximately to the height of the rail (6) surrounding the platform (3).

64. Mounting frame according to at least one of claims 56 to 63, characterised in that supports (5) disposed respectively in pairs next to each other, in particular on the longitudinal side (12) of the mounting frame can be folded in pairs against each other, wherein the support portions (97) of these supports (5) are of different lengths so that the two supports (5) can be laid one on another.

65. Mounting frame according to at least one of the previous claims, characterised in that the lifting means can be actuated from the lifting platform.

66. Mounting frame according to one or more of the previous claims, characterised in that a load limiting device is provided which blocks the operation of the lifting means if a maximum load is exceeded.

67. Mounting frame according to claim 65, characterised in that the load limiting device reacts to a certain cable tension value of a lifting cable (10).

## Revendications

1. Echafaudage de montage en forme de caisse avec une plateforme de levage réglable en hauteur en continu, le long de montants disposés à la verticale sur un châssis, par des moyens de levage qui comportent un système d'enroulement de câble disposé sur la plate-forme, pour l'enroulement et le déroulement synchrones de câbles de levage, ou autres, deux câbles étant respectivement assemblés entre eux en un câble commun, et étant guidés par un tambour d'enroulement commun, caractérisé en ce que les câbles de levage (10), à partir du tambour d'enroulement (17), sont respectivement guidés par l'intermédiaire d'une première poulie de renvoi (18), disposée sur la plate-forme de levage (2), par l'intermédiaire d'une deuxième pou lie de renvoi (20), disposée sur l'extrémité supérieure (19) du montant (5) associé, par l'intermédiaire d'une troisième poulie de renvoi (21), disposée sur la plate-forme de levage (2), par l'intermédiaire d'une quatrième poulie de renvoi (22), de nouveau disposée sur l'extrémité supérieure (19) du montant associé (5), par l'intermédiaire d'une cinquième poulie de renvoi (24), disposée sur l'extrémité inférieure (23) du montant (5) associé ou sur le châssis (1), par l'intermédiaire d'une sixième poulie de renvoi (25), disposée sur la plate-forme de levage (2) dans la zone du montant limitrophe (5'), en diagonale de surface sur un côté transversal (11), le long de l'échafaudage de montage, et en diagonale de surface sur un côté longitudinal, le long de l'échafaudage de montage, pour l'ancrage sur l'extrémité inférieure (23) du montant (5''), limitrophe au montant (5'), ou sur le châssis (1).

2. Echafaudage de montage suivant la revendication 1, caractérisé en ce que chaque câble de levage (10) croise un autre câble de levage (10) en diagonale de surface, sur un côté transversal et longitudinal (11, 12) de l'échafaudage.

3. Echafaudage de montage suivant l'une quelconque au moins des revendications précédentes, caractérisé en ce que le tambour d'enroulement (17) est monté avec une possibilité de rotation sur la plate-forme de levage (2), au-dessous d'une plate-forme (3), à peu près à la parallèle des côtés transversaux ou longitudinaux (11 ou 12) de l'échafaudage de montage, des côtés transversaux (11) notamment.

4. Echafaudage de montage suivant l'une quelconque au moins des revendications précédentes, caractérisé en ce que le tambour d'enroulement (17) se compose de deux corps de cylindre (34) individuels, qui reçoivent respectivement un câble (16) assemblant entre eux deux câbles de levage (10).

5. Echafaudage de montage suivant la revendication 4, caractérisé en ce que les corps de cylindre (34) sont entraînables par un arbre commun (35).

6. Echafaudage de montage suivant l'une quelconque au moins des revendications 4 et 5, caractérisé en ce qu'un organe de commande (36), un moteur notamment disposé entre les deux côtés frontaux (37), tournés l'un vers l'autre, des deux corps de cylindre (34), est prévu pour l'entraînement du tambour d'enroulement (17).

7. Echafaudage de montage suivant l'une quelconque au moins des revendications précédentes, caractérisé en ce que chaque corps de cylindre (34) du tambour d'enroulement (17) est muni sur son pourtour externe (38) de rainures de réception (39) pour les enroulements des câbles de levage, et est enveloppé par un coussinet de pression (40), mobile dans le sens axial, pour les enroulements des câbles de levage.

8. Echafaudage de montage suivant la revendication 7, caractérisé en ce que le coussinet de pression (40) est muni sur son pourtour interne (44) d'un élément de guidage (45), au moins, qui est en contact avec le pourtour externe (38) du corps de cylindre respectif (34), pour le mouvement axial du coussinet de pression (40), qui pénètre notamment dans une rainure de réception (39), au moins.

9. Echafaudage de montage suivant la revendication 8, caractérisé en ce que l'élément de guidage (45) est réalisé sous forme de fil métallique de guidage (46), composé d'une branche centrale (47) en arc de cercle, qui pénètre partiellement dans une rainure de réception (39), et de deux branches (48) côté extrême, orientées à l'inverse de la courbure de la branche (47), et prévues pour la fixation sur le pourtour interne (44) du coussinet de pression (40).

10. Echafaudage de montage suivant la revendication 9, caractérisé en ce que le fil métallique de guidage (46) présente un diamètre correspondant à peu près à celui des câbles de levage (10).

11. Echafaudage de montage suivant l'une quelconque au moins des revendications 9 et 10, caractérisé en ce que le rayon de courbure de la branche (47) du fil métallique de guidage (46) correspond à peu près à celui du pourtour externe (38) du corps de cylindre (34).

12. Echafaudage de montage suivant l'une quelconque au moins des revendications 9 à 11, caractérisé en ce que l'arc de cercle de la branche (47) du fil métallique de guidage (46) s'étend sur un angle de l'ordre de 90°.

13. Echafaudage de montage suivant l'une quelconque au moins des revendications 7 à 12, caractérisé en ce que le coussinet de pression (40) est muni sur son pourtour interne (44) de deux éléments de pression (49), au moins, qui sont au contact, ponctuel ou linéaire, des deux câbles de levage (10), dans la zone du premier enroulement de ces derniers, de sorte que les deux câbles de levage (10) sont maintenus d'une manière imperdable dans la rainure de réception correspondante (39) du corps de cylindre (34).

14. Echafaudage de montage suivant l'une quelconque au moins des revendications 7 à 13, caractérisé en ce que les éléments de pression (49) prévus sont au moins deux paliers à roulement (50), ou autres, dont les axes de rotation (51) sont essentiellement parallèles à l'arbre (35) du tambour d'enroulement (17), et dont les coussinets externes (52) s'appliquent ponctuellement sur les deux câbles de levage (10), dans la zone du premier enroutement de ces derniers, au moins, dans la zone du premier point de contact entre le câble de levage respectif (10) et la rainure de réception (39) du corps de cylindre (34), de préférence.

15. Echafaudage de montage suivant la revendication 14, caractérisé en ce que quatre paliers à roulement (50), ou autres, sont prévus comme éléments de pression (49), deux paliers à roulement (50) étant respectivement en déport mutuel dans le sens périphérique et axial du coussinet de pression (40).

16. Echafaudage de montage suivant la revendication 15, caractérisé en ce que les deux paliers à roulement (50) sont en déport mutuel de l'ordre de 180°, notamment, sur le pourtour du coussinet de pression (40), et suivant le pas des rainures de réception d'un demi-pas d'enroulement à peu près des câbles de levage (10), dans le sens axial du coussinet de pression (40).

17. Echafaudage de montage suivant l'une quelconque au moins des revendications 13 à 16, caractérisé en ce que les éléments de pression (49) sont réalisés sous forme de roulements à billes à charge radiale.

18. Echafaudage de montage suivant l'une quelconque au moins des revendications précédentes, caractérisé en ce que le coussinet de pression (40) est partagé en longueur, les deux coussinets partiels (41, 42) étant assemblés entre eux d'une manière amovible.

19. Echafaudage de montage suivant l'une quelconque au moins des revendications précédentes, caractérisé en ce que les montants (5) sont réalisés sous forme de profilés polygonaux, de profilés tubulaires quadrangulaires, notamment, et sont munis sur leurs extrémités inférieures (23) d'un cône (74) rétréci, prévu pour l'assemblage amovible avec le châssis (1).

20. Echafaudage de montage suivant la revendication 19, caractérisé en ce que les profilés quandrangulaires sont carrés.

21. Echafaudage de montage suivant l'une quelconque au moins des revendications précédentes, caractérisé en ce que le diamètre des poulies de renvoi (18, 20, 21, 22, 24, 25) correspond à peu près à la largeur des parois latérales (27) des montants (5).

22. Echafaudage de montage suivant l'une quelconque au moins des revendications précédentes, caractérisé en ce que la première, la deuxième, et la quatrième poulie de renvoi (18, 20, 22), sont respectivement logées avec une possibilité de rotation par un axe, à peu près parallèle aux côtés transversaux (11) de l'échafaudage, la deuxième et la quatrième poulie de renvoi (20, 22) étant disposées sur l'extrémité supérieure (19) du montant (5) associé, sur les parois latérales (27) opposées du montant (5).

23. Echafaudage de montage suivant l'une quelconque au moins des revendications précédentes, caractérisé en ce que la troisième et la cinquième poulie de renvoi (21, 24) sont respectivement logées avec une possibilité de rotation par un axe, à peu près parallèle aux côtés longitudinaux (12) de l'échafaudage, la cinquième poulie de renvoi (24) étant disposée sur l'extrémité inférieure (23) du montant (5) associé, sur une paroi latérale (27) du montant (5) opposée à la troisième poulie de renvoi (21).

24. Echafaudage de montage suivant l'une quelconque au moins des revendications précédentes, caractérisé en ce que l'axe de rotation (28) de la sixième poulie de renvoi (25) est monté pour sa part pour une adaptation conforme des sections des câbles de levage (10), situées en diagonale de surface, au réglage en hauteur respectif de la plate-forme de levage (2).

25. Echafaudage de montage suivant la revendication 24, caractérisé en ce que l'axe de rotation (28) de la sixième poulie de renvoi (25) est reçu par un support en U, assemblé avec une possibilité de rotation avec la plate-forme (2).

26. Echafaudage de montage suivant la revendication 25, caractérisé en ce que les deux branches longitudinales (30) du support en U (29) reçoivent côté extrême l'axe de rotation (28) de la sixième poulie de renvoi (25), la branche transversale (31) du support en U (29) ayant un assemblage fixe avec un axe (32) en saillie à peu près verticale, monté avec une possibilité de rotation sur la plate-forme de levage (2).

27. Echafaudage de montage suivant l'une quelconque au moins des revendications précédentes, caractérisé en ce que la plate-forme de levage (2) est munie de douilles de guidage (54), qui enveloppent respectivement un montant (5), avec une possibilité de déplacement longitudinal, deux rouleaux de guidage (55), au moins, associés aux parois latérales opposées (27) du montant (5), étant logés avec une possibilité de rotation dans chaque douille de guidage (54).

28. Echafaudage de montage suivant la revendication 27, caractérisé en ce que les rouleaux de guidage (55) sont disposés dans la zone inférieure de la douille de guidage (54), leurs axes de rotation (56) étant à peu près parallèles aux côtés transversaux (11) de l'échafaudage.

29. Echafaudage de montage suivant l'une quelconque au moins des revendications 27 et 28, caractérisé en ce que les rouleaux de guidage (55) correspondent essentiellement en longueur à la largeur des parois latérales (27) des montants (5).

30. Echafaudage de montage suivant l'une quelconque au moins des revendications 27 à 29, caractérisé en ce que les douilles de guidage (54) font partie de la plate-forme de levage (2).

31. Echafaudage de montage suivant l'une quelconque des revendications précédentes, caractérisé en ce que la plate-forme de levage (2) est munie de dispositifs de freinage (57), respectivement associés à un montant (5), et qui peuvent se déclencher automatiquement en cas de rupture du câble de levage (10) correspondant, pour empêcher un réglage en hauteur de la plate-forme (2).

32. Echafaudage de montage suivant la revendication 31, caractérisé en ce que chaque dispositif de freinage (57) comporte un support (58) à deux bras et chargé par ressort, logé dans la douille de guidage (54) correspondante avec une possibilité de basculement autour d'un axe (60), à peu près parallèle à l'axe de rotation (59) de la première poulie de renvoi (18), sur l'un des bras (61) duquel est disposé un élément de freinage (62), au moins, et sur l'autre bras (63) duquel est montée la première poulie de renvoi (18).

33. Echafaudage de montage suivant la revendication 32, caractérisé en ce que la force de ressort, exercée sur le support (58), peut être compensée par le câble de levage correspondant (10), par l'intermédiaire de la première poulie de renvoi (18).

34. Echafaudage de montage suivant l'une quelconque au moins des revendications 32 et 33, caractérisé en ce qu'un ressort de pression (64), au moins, supporté sur la douille de guidage (54), s'articule sur l'autre bras (63) du support (58), supportant la première poulie de renvoi (18).

35. Echafaudage de montage suivant l'une quelconque au moins des revendications 31 à 34, caractérisé en ce que le bras (61) du support (58), qui présente l'élément de freinage (62), est réalisé en forme de fourche et enserre le montant respectif (5).

36. Echafaudage de montage suivant la revendication 35, caractérisé en ce que le support (58) est formé de deux plaques latérales (65), rigidement assemblées entre elles dans la zone de l'autre bras (63), qui supporte la première poulie de renvoi (18).

37. Echafaudage de montage suivant l'une quelconque au moins des revendications 31 à 36, caractérisé en ce qu'une mâchoire (67), au moins, deux mâchoires de préférence, disposées sur les parois latérales (27) opposées du montant correspondant (5), sont prévues comme élément de freinage (62), ces mâchoires étant reçues par l'une de leurs extrémités (68), avec une possibilité de rotation, par l'un des bras (61) du support (58), et étant maintenues par leur autre extrémité (69), terminée en coin, entre une butée stationnaire (70) et la paroi latérale (27), limitrophe à cette dernière, du montant (5).

38. Echafaudage de montage suivant la revendication 37, caractérisé en ce que chaque mâchoire (67) est dotée d'une possibilité de déplacement longitudinal par le support (58) chargé par ressort, en cas de rupture du câble de levage (10), et peut se coincer entre la butée stationnaire (70), une goupille notamment, ou autres, et la paroi latérale (27), adjacente à cette dernière, du montant (5).

39. Echafaudage de montage suivant l'une quelconque des revendications 36 et 37, caractérisé en ce que le bras (61) du support (58) est muni pour les mâchoires (67) de deux axes de rotation (71), à peu près parallèles à l'axe de rotation (60) du support et limitrophes aux parois latérales (27) opposées du montant (5).

40. Echafaudage de montage suivant l'une quelconque des revendications précédentes, caractérisé en ce que le châssis (1) présente des dispositifs de réception tubulaires (72), respectivement munis d'une ouverture (73) rétrécie en cône, dans laquelle le cône (74) peut être emmanché sans jeu sur l'extrémité inférieure (23) de chaque montant (5).

41. Echafaudage de montage suivant la revendication 40, caractérisé en ce que chaque dispositif de réception (72) est muni d'un excentrique (75), disposé dans l'ouverture (73), doté d'une possibilité de rotation autour d'un axe (77) à peu près perpendiculaire à l'axe longitudinal (76) du dispositif de réception (72), et qui concourt avec la surface frontale extrême (78) du cône (74), de sorte que ce dernier peut être repoussé de l'ouverture (73) par l'actionnement de l'excentrique (75).

42. Echafaudage de montage suivant la revendication 41, caractérisé en ce que l'excentrique est prévu sur un axe (79), ou autres, emmanché de l'extérieur au travers du dispositif de réception (72).

43. Echafaudage de montage suivant l'une quelconque au moins des revendications 41 et 42, caractérisé en ce que l'axe (79), muni de l'excentrique (75), est aligné sur l'axe de rotation (80) de la cinquième poulie de renvoi (24).

44. Echafaudage de montage suivant l'une quelconque au moins des revendications 41 à 43, caractérisé en ce que l'axe (79), muni de l'excentrique (75), présente, dans le prolongement de l'axe de rotation (80) de la cinquième poulie de renvoi (24), un levier de démontage (81), ou autres, passant au travers de l'axe (79) et/ou de l'axe de rotation (80), à la transversale de ces derniers.

45. Echafaudage de montage suivant l'une quelconque au moins des revendications précédentes, caractérisé en ce qu'il peut être soutenu par une remorque, une remorque à deux roues (9) de préférence, et accouplé à cette dernière.

46. Echafaudage de montage suivant la revendication 45, caractérisé en ce que la remorque à deux roues (9) peut être accouplée au châssis (1) de l'échafaudage par des dispositifs de réception et d'arrêt (82, 83) concourants.

47. Echafaudage de montage suivant la revendication 46, caractérisé en ce que deux éclisses de fixation axiale (84) distantes l'une de l'autre, s'étendant à peu près à l'horizontale, et montées sur l'essieu (85), ou autres, sont prévues comme dispositifs de réception (82) sur la remorque à deux roues (9), ces éclisses présentant respectivement une rainure (87), opposée à l'attelage (86), dans laquelle peut être inséré et logé un bouton de butée (88) vertical, assemblé fixement avec le châssis (1).

48. Echafaudage de montage suivant la revendication 47, caractérisé en ce que les boutons de butée (88) sont respectivement disposés à mi-longueur à peu près du côté longitudinal (12) du châssis (1), sur te côté inférieur (14) de ce dernier, et présentent une surface de butée (89) pour arrêter, quasiment sans jeu, l'éclisse de fixation axiale (84) correspondante.

49. Echafaudage de montage suivant l'une quelconque au moins des revendications 46 à 48, caractérisé en ce qu'un levier à crans (90) vertical, traversant une poche de réception (92), ou autres, montée sur te cadre (91), est prévu sur la remorque à deux roues (9) comme dispositif d'arrêt (83), ce levier permettant de fixer une lame de fixation (93), disposée rigidement sur te châssis (1) de l'échafaudage, dans la zone de l'un au moins des deux côtés transversaux (11), et pouvant être insérée dans ta poche de réception (92).

50. Echafaudage de montage suivant la revendication 49, caractérisé en ce que le levier à crans (90) est maintenu d'une manière imperdable dans un trou (94) de la lame de fixation (93), au moyen d'un dispositif de fermeture mécanique, ou autres, au moyen notamment d'un ressort de pression (96).

51. Echafaudage de montage suivant l'une quelconque au moins des revendications précédentes, caractérisé en ce que le châssis (1) est équipé dans ses zones angulaires (4) de béquilles (7), qui peuvent être rallongées, au moins, audelà des dimensions maximales en hauteur et largeur de la remorque à deux roues (9), et être déplacées latéralement en ddehors du châssis (1).

52. Echafaudage de montage suivant la revendication 51, caractérisé en ce que tes béquilles (7) sont respectivement disposées et mobiles sur les côtés transversaux (11) du châssis (1), au-dessus du côté inférieur (14) de ce dernier.

53. Echafaudage de montage suivant l'une quelconque au moins des revendications 51 et 52, caractérisé en ce que les béquilles (7) sont respectivement inclinables à l'oblique vers l'extérieur, pour le supportage sans jeu du châssis (1).

54. Echafaudage de montage suivant l'une quelconque au moins des revendications 51 à 53, caractérisé en ce que les béquilles (7) sont respectivement munies d'une roue mobile (15), et peuvent être rallongées jusqu'à un décollement hors du soi de chaque roue mobile (15), au moins.

55. Echafaudage de montage suivant la revendication 54, caractérisé en ce que les roues mobiles (15), fixées sur les béquilles (7), sont au contact du sol pour le soutien de l'échafaudage par la remorque à deux roues (9).

56. Echafaudage de montage suivant l'une quelconque au moins des revendications précédentes, caractérisé en ce que le châssis (1) présente des sections de montants (97), dont les extrémités supérieures (98) sont respectivement assemblées avec l'extrémité inférieure (23) de chaque montant (5) par l'intermédiaire d'une charnière (99), ou autres, chaque montant (5), articulé et rabattable sur la section de montant (97) correspondante, pouvant être bloqué sans jeu dans sa position de fonctionnement, dans le prolongement de la section de montant (97).

57. Echafaudage de montage suivant la revendication 56, caractérisé en ce que la charnière (99) se compose d'une fourche articulée (100), ou autres, et d'un axe d'articulation (101), ou autres, assemblés entre eux par un axe de rotation commun (102) et pouvant être emmanchés sans jeu, par leur extrémité (103, 104), opposée à l'axe de rotation (102), dans l'extrémité supérieure (98) de la section de montant (97), et/ou dans l'extrémité inférieure (23) du montant correspondant (5), et être fixés sur ces dernières.

58. Echafaudage de montage suivant la revendication 57, caractérisé en ce que la fourche articulée (100) de la charnière (99) a à peu près une réalisation en U, l'axe d'articulation (101) de la charnière (99) étant logé avec une possibilité de rotation par les deux branches longitudinales (105) de la fourche.

59. Echafaudage de montage suivant l'une quelconque des revendications 57 et/ou 58, caractérisé en ce que la fourche articulée (100) et l'axe d'articulation (101) de la charnière (99) peuvent être mutuellement enclenchés, sans jeu, par l'intermédiaire d'un axe longitudinal (106) précontraint par ressort, dans la position de fonctionnement du montant (5) correspondant.

60. Echafaudage de montage suivant la revendication 59, caractérisé en ce que l'axe longitudinal (106), dans l'axe d'articulation (101) de la charnière (99), est précontraint par ressort en direction de la fourche articulée (100), et peut être logé par la fourche articulée en U (100), dans un trou longitudinal (109) de la branche transversale (110), supportant les deux branches longitudinales (105).

61. Echafaudage de montage suivant l'une quelconque des revendications 57 à 60, caractérisé en ce que la fourche articulée (100) et l'axe d'articulation (101) de la charnière (99) peuvent être séparés entre eux de leur position d'arrêt par un élément de déblocage, actionnable de l'extérieur et concourant avec l'axe longitudinal (106), précontraint par ressort.

62. Echafaudage de montage suivant la revendication 61, caractérisé en ce qu'un axe (112), mobile à l'encontre de la force de ressort et agissant sur un côté frontal (111) de l'axe longitudinal (106), est prévu comme élément de déblocage, cet axe étant couplé à un levier, au moins, bouton, ou autres, actionnable de l'extérieur, traversant une paroi latérale (27) du montant (5) associé et/ou de la section de montant (97).

63. Echafaudage de montage suivant l'une quelconque au moins des revendications 56 à 62, caractérisé en ce que chaque section de montant (97) présente une longueur, correspondant à peu près à la hauteur du garde-fou (6) entourant la plate-forme (3).

64. Echafaudage de montage suivant l'une quelconque au moins des revendications 56 à 63, caractérisé en ce que deux montants (5), adjacents entre eux et disposés notamment sur le côté longitudinal (12) de l'échafaudage, sont mutuellement rabattables par paires, les sections (97) de ces montants ayant une longueur différente, de sorte que les deux montants (5) peuvent être placés l'un sur l'autre.

65. Echafaudage de montage suivent l'une quelconque au moins des revendications précédentes, caractérisé en ce que les moyens de levage sont actionnables à partir de la plate-forme de levage.

66. Echafaudage de montage suivant l'une quelconque ou plusieurs des revendications précédentes, caractérisé par un limiteur de charge, qui bloque la commande des moyens de levage en cas de dépassement par le haut d'une charge maximale.

67. Echafaudage de montage suivant la revendication 65, caractérisé en ce que le limiteur de charge répond à une valeur de tension donnée d'un câble de levage (10).
